# EUROPÄISCHE PATENTSCHRIFT

(11) **EP 1 080 788 B1**
(45) Veröffentlichungstag und Bekanntmachung des Hinweises auf die Patenterteilung: **26.01.2005**
(21) Anmeldenummer: 00117605.6
(22) Anmeldetag: 16.08.2000
(51) Int. Cl.: B05B 15/12, F26B 21/00

(54) **Kühlzone einer Lackieranlage und Verfahren zum Betreiben einer solchen Kühlzone**
Cooling zone of a painting installation and method for operating such a cooling zone
Zone de refroidissement d'une installation de peinture et procédé de mise en oeuvre d'une telle installation

(30) Priorität: 02.09.1999 DE 19941760
(43) Veröffentlichungstag der Anmeldung: 07.03.2001
(73) Patentinhaber: Dürr Systems GmbH, 70435 Stuttgart (DE)
(72) Erfinder: Ortlieb, Konrad, Dr., 70186 Stuttgart (DE); Wieland, Dietmar, 70180 Stuttgart (DE)
(74) Vertreter: HOEGER, STELLRECHT & PARTNER Patentanwälte

(56) Entgegenhaltungen:
- EP-A- 0 911 086
- WO-A-93/05351
- DE-A- 2 338 871
- US-A- 5 060 594
- US-A- 5 070 625

## Beschreibung

Die vorliegende Erfindung betrifft eine Kühlzone einer mindestens eine Lackierkabine, einen beheizten Trockner zum Trocknen lackierter Gegenstände sowie eine dem Trockner in Durchlaufrichtung der Gegenstände nachgeordnete Kühlzone zum Abkühlen der lackierten und getrockneten Gegenstände aufweisenden Lackieranlage, wobei die Kühlzone eine tunnelartige Kühlzonenkabine mit den Innenraum der Kühlzonenkabine begrenzenden Begrenzungswänden umfaßt, welche sich zwischen einer Eintrittsöffnung und einer Austrittsöffnung der Kühlzonenkabine für die lackierten Gegenstände erstrecken, und die Begrenzungswände der Kühlzonenkabine in einem an die Eintrittsöffnung angrenzenden Einlaufbereich der Kühlzone mit Düsen zum Einblasen von Kühlluft in den Innenraum der Kühlzonenkabine versehen sind.

Eine Lackieranlage gemäß Dokument EP-A-911 086, für welche eine solche Kühlzone vorgesehen ist, insbesondere eine Lackieranlage zum Beschichten von Fahrzeugkarosserien mit Lacken, hat als wesentlichen Bestandteil eine tunnelartige Reihe von Kabinen, die von einem zu lackierenden Gegenstand, wie beispielsweise einer Fahrzeugkarosserie, nacheinander durchlaufen werden; zu diesem Zweck erstreckt sich eine Fördervorrichtung durch die Kabinenreihe hindurch, mit deren Hilfe die zu lackierenden Gegenstände durch die Lackieranlage transportiert werden. Dabei wird ein zu lackierender Gegenstand, gegebenenfalls nach einer geeigneten Vorbehandlung, in einer Lackierkabine, bei der es sich um eine Lackspritzkabine handeln kann, mit Lack beschichtet, der anschließend in einem beheizten Trockner getrocknet wird, zu welchem Zweck die lackierten Oberflächen auf eine vorgeschriebene erhöhte Temperatur gebracht werden müssen. Die im Trockner anfallenden Lösemitteldämpfe werden aus dem Trockner abgesaugt und beispielsweise verbrannt, ehe die Trocknerabluft ins Freie geleitet wird. In Durchlaufrichtung der zu lackierenden Gegenstände hinter dem Trockner befindet sich die mit der tunnelartigen Kühlzonenkabine versehene Kühlzone, in der die lackierten und getrockneten Gegenstände abgekühlt werden. Wird der Trockner kontinuierlich betrieben, ist es erforderlich, zur thermischen Trennung des Trockners von an den Trockner angrenzenden kälteren Bereichen der Lackieranlage eine Trocknereingangs- und eine Trocknerausgangsschleuse vorzusehen, die ebenfalls tunnelartige, von den lackierten Gegenständen durchlaufene Kabinen aufweisen, in die üblicherweise aufgeheizte Frischluft eingeblasen wird, um einen Luftvorhang zu bilden, durch den die lackierten Gegenstände hindurchgeführt werden. Auch durch einen solchen Luftvorhang läßt sich jedoch nicht vermeiden, daß aus dem Trockner in die Kühlzone Lösemitteldämpfe gelangen, die von den lackierten und getrockneten Gegenständen aus dem Trockner in die Kühlzone verschleppt werden und/oder beim Transport der lackierten Gegenstände vom Trockner in die Kühlzone aus dem Trockner austreten und in die Kühlzone gelangen.

Diese Lösemitteldämpfe führen in der Kühlzone zu Problemen, da sie an den Begrenzungswänden der Kühlzonenkabine im Einlaufbereich der Kühlzone kondensieren, und zwar aufgrund der Tatsache, daß die Lösemitteldämpfe warm sind und daher im Innenraum der Kühlzonenkabine nach oben steigen, bevorzugt im oberen Bereich der Begrenzungswände der Kühlzonenkabine. Tropft an den oberen Bereichen der Begrenzungswände der Kühlzonenkabine kondensiertes Lösemittelkondensat auf die lackierten, durch die Kühlzonenkabine geförderten Gegenstände herab, so können hierdurch Schäden an den lackierten Oberflächen entstehen. Fließt das an den Begrenzungswänden der Kühlzonenkabine gebildete Lösemittelkondensat an den Begrenzungswänden herab und gelangt dabei in den Bereich der Düsen, durch welche Kühlluft in den Innenraum der Kühlzonenkabine eingeblasen wird, so kann das Lösemittelkondensat vom eingeblasenen Kühlluftstrom mitgerissen und zu den lackierten Gegenständen getragen werden, was wiederum Schäden an den lackierten Oberflächen verursachen kann.

Der vorliegenden Erfindung liegt daher die Aufgabe zugrunde, eine Kühlzone der eingangs genannten Art zu schaffen, die eine rasche Abkühlung der lackierten Gegenstände ermöglicht, ohne daß an diesen Gegenständen durch Lösemittelkondensat verursachte Lackschäden auftreten.

Diese Aufgabe wird bei einer Kühlzone mit den Merkmalen des Anspruch 1 gelöst.

Durch die Beheizung des Teilbereichs der Begrenzungswände der Kühlzonenkabine in dem zumindest eine der Kühlluftdüsen angeordnet ist wird die Bildung von Lösemittelkondensat an diesem Teilbereich deutlich reduziert oder ganz unterbunden. Die von den lackierten Gegenständen emittierten Lösemitteldämpfe werden stattdessen mit der Kühlluft aus der Kühlzonenkabine abgesaugt.

Dadurch, daß in dem Einlaufbereich der erfindungsgemäßen Kühlzone zugleich die lackierten Gegenstände durch Einblasen von Kühlluft wirksam abgekühlt und dennoch durch die Beheizung des Teilbereichs der Begrenzungswände der Kühlzonenkabine in dem Einlaufbereich die Bildung von Lösemittelkondensat an dem beheizbaren Teilbereich der Begrenzungswände wirksam verhindert wird, ermöglicht es die erfindungsgemäße Kühlzone, die lackierten Gegenstände während einer kurzen Verweildauer in dem Einlaufbereich so weit abzukühlen, daß die lackierten Gegenstände keine weiteren Lösemitteldämpfe mehr emittieren, ohne daß während der Verweildauer in dem Einlaufbereich die Gefahr besteht, daß von den Begrenzungswänden der Kühlzonenkabine herabtropfendes oder vom Kühlluftstrom zu den lackierten Gegenständen transportiertes Lösemittelkondensat die lackierten Oberflächen der Gegenstände schädigt.

Nachdem die lackierten Gegenstände im Einlaufbereich der Kühlzone so weit abgekühlt worden sind, daß sie keine Lösemitteldämpfe mehr emittieren, können die Gegenstände in einen sich an den Einlaufbereich der Kühlzone anschließenden Auslaufbereich gebracht werden, in welchem die Gegenstände durch Einblasen von Kühlluft weiter abgekühlt werden, ohne daß die Begrenzungswände der Kühlzonenkabine in diesem Auslaufbereich beheizt werden müßten.

Für die erfindungsgemäße Lösung ist wesentlich, daß das Einblasen von Kühlluft in den Innenraum der Kühlzonenkabine und das Beheizen eines Teilbereichs der Begrenzungswände der Kühlzonenkabine nicht räumlich voneinander getrennt stattfinden, sondern beides zugleich in dem Einlaufbereich der Kühlzone erfolgt.

Würde im Einlaufbereich der Kühlzone nur durch Einblasen von Kühlluft gekühlt, so würden sich aufgrund der Kondensation von Lösemittel an den Begrenzungswänden der Kühlzonenkabine in diesem Bereich die vorstehend genannten Probleme einstellen.

Würde andererseits in dem Einlaufbereich nur ein Teilbereich der Begrenzungswände der Kühlzonenkabine beheizt, die lackierten Gegenstände in dem Einlaufbereich jedoch nicht zugleich auch gekühlt, so würde sich an den Begrenzungswänden der Kühlzonenkabine in dem Einlaufbereich zwar kein Lösemittelkondensat bilden; es würden jedoch auch keine Lösemitteldämpfe von den lackierten Gegenständen abtransportiert, und die lackierten Gegenstände würden nicht in ausreichend kurzer Zeit so weit abgekühlt, daß sie keine Lösemitteldämpfe emittieren und in eine unbeheizte Kühlzone weiter transportiert werden könnten.

Die erfindungsgemäße Kühlzone ist daher weit besser dazu geeignet, eine hinreichend rasche Abkühlung der lackierten Gegenstände unter Vermeidung von Schäden durch Lösemittelkondensat zu erzielen als aus dem Stand der Technik bereits bekannte Lösungen, bei denen beispielsweise die Kabinendecke einer zwischen dem Trockner und der Kühlzone einer Lackieranlage angeordneten kabinenartigen Schleuse beheizt wird, ohne daß in diese Schleuse Kühlluft zum Abkühlen der lackierten Gegenstände eingeblasen wird.

Um die Gefahr zu verringern, daß Lösemittelkondensat von dem durch eine Düse eingeblasenen Kühlluftstrom zu den lackierten Gegenständen getragen wird, ist mindestens eine der Düsen, durch welche die Kühlluft in den Innenraum der Kühlzonenkabine eingeblasen wird, in dem beheizbaren Teilbereich der Begrenzungswände der Kühlzonenkabine in dem Einlaufbereich angeordnet.

Um ein Mitreißen von Lösemittelkondensat durch einen Kühlluftstrom zu den lackierten Gegenständen weitgehend zu unterbinden, ist es besonders günstig, wenn sämtliche im Einlaufbereich der Kühlzone angeordnete Düsen in dem beheizbaren Teilbereich der Kühlzonenkabine angeordnet sind.

Wie bereits ausgeführt, steigen die Lösemitteldämpfe im Einlaufbereich der Kühlzonenkabine nach oben, so daß insbesondere im Deckenbereich der Kühlzonenkabine die Gefahr einer Lösemittelkondensatbildung besteht. Bei einer bevorzugten Ausgestaltung der Erfindung ist daher vorgesehen, daß eine Deckenwand der Kühlzonenkabine im Einlaufbereich der Kühlzone im wesentlichen vollflächig beheizbar ist.

Auch die oberen Bereiche von Seitenwänden der Kühlzonenkabine stellen bevorzugte Plätze für die Bildung von Lösemittelkondensat dar. Vorteilhafterweise ist daher vorgesehen, daß ein oberer Bereich von Seitenwänden der Kühlzonenkabine im Einlaufbereich der Kühlzone im wesentlichen vollflächig beheizbar ist.

Insbesondere dann, wenn der obere Bereich der Seitenwände der Kühlzonenkabine im Einlaufbereich der Kühlzone in der Weise geneigt ist, daß ein oberer Rand dieses Bereichs einer vertikalen Längsmittelebene der Kühlzone zugewandt und ein unterer Rand dieses Bereichs der vertikalen Längsmittelebene der Kühlzone abgewandt ist, ist es von Vorteil, diesen oberen Bereich vollflächig beheizbar auszugestalten, da gerade bei einem in der vorstehend beschriebenen Weise geneigten Seitenwandbereich die Gefahr besteht, daß an einem solchen Seitenwandbereich gebildetes Lösemittelkondensat von oben auf die lackierten Gegenstände herabtropft.

Um die Bildung von Lösemittelkondensat an dem beheizbaren Teilbereich der Begrenzungswände der Kühlzonenkabine wirksam zu unterbinden, ist vorteilhafterweise vorgesehen, daß der beheizbare Teilbereich der Begrenzungswände der Kühlzonenkabine im Einlaufbereich der Kühlzone durch Beheizen auf eine Temperatur von ungefähr 80°C bis ungefähr 130°C bringbar ist.

Über die Art der Beheizung des beheizbaren Teilbereichs der Begrenzungswände der Kühlzonenkabine wurden bislang noch keine näheren Angaben gemacht.

Bei einer bevorzugten Ausgestaltung der Erfindung ist vorgesehen, daß der beheizbare Teilbereich der Begrenzungswände der Kühlzonenkabine im Einlaufbereich der Kühlzone mittels einer elektrischen Widerstandsheizung beheizbar ist. Eine solche elektrische Beheizung ist besonders einfach auf die gewünschte Temperatur regelbar.

Die Installation der elektrischen Widerstandsheizung gestaltet sich besonders einfach, wenn der beheizbare Teilbereich der Begrenzungswände der Kühlzonenkabine Wandelemente umfaßt, in welche jeweils ein elektrisches Widerstandsheizelement integriert ist.

Solche Wandelemente sind einfach und kostengünstig herstellbar, wenn sie jeweils zwei Platten aus einem elektrisch isolierenden Material, vorzugsweise Glasplatten, und ein zwischen diesen Platten angeordnetes elektrisches Widerstandsheizelement umfassen.

Insbesondere kann vorgesehen sein, daß das elektrische Widerstandsheizelement als transparente Widerstandsheizschicht ausgebildet ist; bei Verwendung von Glasplatten bleibt hierbei die Transparenz der Wandelemente erhalten.

Alternativ oder ergänzend zu einer elektrischen Beheizung kann auch vorgesehen sein, daß der beheizbare Teilbereich der Begrenzungswände der Kühlzonenkabine mittels eines Heißgases beheizbar ist.

Eine solche Beheizung kann in einfacher Weise dadurch realisiert werden, daß die Kühlzone einen im Einlaufbereich der Kühlzone angeordneten Heißgaskanal umfaßt, welcher mit dem beheizbaren Teilbereich der Begrenzungswände der Kühlzonenkabine in wärmeleitendem Kontakt steht.

Ein besonders effizienter Wärmeübergang von dem Heißgas auf den beheizbaren Teilbereich wird erzielt, wenn vorteilhafterweise eine seitliche Begrenzung des Heißgaskanals durch den beheizbaren Teilbereich der Begrenzungswände der Kühlzonenkabine gebildet wird.

Wenn dem Heißgaskanal Reingas aus einer thermischen Abluftreinigungsanlage der Lackieranlage als Heißgas zuführbar ist, so wird dadurch vermieden, daß zum Erhitzen des Heißgases zusätzliche Energie aufgewandt werden muß. Vielmehr trägt in diesem Fall die Beheizung des beheizbaren Teilbereichs der Begrenzungswände der Kühlzonenkabine zu einer effizienten Nutzung der im Reingas der thermischen Abluft-Reinigungsanlage der Lackieranlage enthaltenen Wärme bei.

Da das Reingas der thermischen Abluft-Reinigungsanlage unmittelbar nach dem Austreten aus der Abluft-Reinigungsanlage in der Regel eine höhere Temperatur aufweist, als dies zum Beheizen des beheizbaren Teilbereichs auf eine Temperatur im Bereich von ungefähr 80°C bis ungefähr 130°C erforderlich ist, kann zu einer optimalen Nutzung der im Reingas enthaltenen Wärme vorgesehen sein, daß das Reingas aus der thermischen Abluftreinigungsanlage vor dem Zuführen zu dem Heißgaskanal durch mindestens einen Wärmetauscher zum Erwärmen von durch den Trockner zirkulierender Luft hindurchleitbar ist.

Da das Heißgas auch nach Hindurchleiten durch den Heißgaskanal der Kühlzone eine höhere Temperatur als die Außenlufttemperatur aufweist, kann zu einer effizienten Nutzung des Restwärmegehalts des Heißgases vorgesehen sein, daß das Heißgas nach dem Zuführen zu dem Heißgaskanal durch einen Wärmetauscher zum Erwärmen von in Schleusen des Trockners einzublasender Frischluft hindurchleitbar ist.

Da die durch Kontakt mit den lackierten Gegenständen in der Kühlzonenkabine erwärmte und mit Lösemitteldämpfen beladene Kühlluft aufgrund des Auftriebs in der Kühlzonenkabine nach oben steigt, ist es von Vorteil, wenn die Kühlzonenkabine im oberen Bereich ihrer Begrenzungswände angeordnete Austrittsöffnungen für den Austritt der Kühlluft aus dem Innenraum der Kühlzonenkabine umfaßt, um eine vollständige Absaugung aller Lösemitteldämpfe aus der Kühlzonenkabine zu erreichen.

Eine einfache Konstruktion der Kühlzonenkabine ergibt sich dabei, wenn die Austrittsöffnungen jeweils zwischen einer Deckenwand und einer Seitenwand der Kühlzonenkabine angeordnet sind.

Ist alternativ oder ergänzend hierzu vorgesehen, daß die Kühlzonenkabine im unteren Bereich ihrer Begrenzungswände angeordnete Austrittsöffnungen für den Austritt der Kühlluft aus dem Innenraum der Kühlzonenkabine umfaßt, so wird durch diese Maßnahme ein günstiges Strömungsmuster im Innenraum der Kühlzonenkabine erzeugt, bei dem ein Großteil der eingeblasenen Kühlluft die Oberflächen und gegebenenfalls die Innenflächen der lackierten Gegenstände überstreicht, bevor er die Kühlzonenkabine wieder verläßt, so daß eine besonders wirksame Abkühlung der lackierten Gegenstände in der Kühlzonenkabine erreicht wird.

Die aus dem Innenraum der Kühlzonenkabine im Einlaufbereich austretende Kühlluft wird durch einen Einlaufbereich-Kühlluft-Abführkanal aus der Kühlzone abgeführt. Da die aus dem Einlaufbereich austretende Kühlluft Lösemittelkondensattröpfchen enthält, welche nicht in die Umgebungsluft gelangen sollen, ist in dem Einlaufbereich-Kühlluft-Abführkanal vorteilhafterweise mindestens ein Kondensatabscheider angeordnet.

Dieser Kondensatabscheider kann je nach Tropfengröße und Menge des Lösemittelkondensats als Abscheidemedium ein Drahtgestrick, ein Monofilament oder eine Lamellenstruktur umfassen.

Um eine Kontamination der auf den Kondensatabscheider folgenden Bereiche des Einlaufbereich-Kühlluft-Abführkanals, insbesondere eines darin angeordneten Abluftventilators oder Abluftaggregats, möglichst vollständig zu unterbinden, ist vorzugsweise vorgesehen, daß in dem Einlaufbereich-Kühlluft-Abführkanal mindestens zwei in Strömungsrichtung der Kühlluft hintereinander angeordnete Kondensatabscheider angeordnet sind. Durch eine solche mehrstufige Kondensatabscheidung werden im wesentlichen sämtliche in der abgeführten Kühlluft enthaltenen Lösemittelkondensattröpfchen abgeschieden.

Wie bereits ausgeführt, werden die lackierten Gegenstände im Einlaufbereich der Kühlzone soweit abgekühlt, daß anschließend eine weitere Abkühlung der Gegenstände möglich ist, ohne daß Lösemitteldämpfe von den Gegenständen emittiert werden, so daß keine Beheizung zur Vermeidung von Lösemittelkondensatbildung mehr erforderlich ist.

Bei einer bevorzugten Ausgestaltung der Erfindung ist daher vorgesehen, daß die Kühlzone einen sich in der Durchlaufrichtung der Gegenstände an den Einlaufbereich anschließenden Auslaufbereich aufweist, wobei die Begrenzungswände der Kühlzonenkabine in dem Auslaufbereich mit Düsen zum Einblasen von Kühlluft in den Innenraum der Kühlzonenkabine versehen sind, die Begrenzungswände der Kühlzonenkabine in dem Auslaufbereich jedoch nicht beheizbar sein müssen.

Durch den Verzicht auf die Beheizung der Begrenzungswände der Kühlzonenkabine in dem Auslaufbereich ist die Kühlzone kostengünstiger herstell- und betreibbar.

Um die zum Absaugen der Kühlluft aus dem Innenraum der Kühlzonenkabine erforderliche Gebläseleistung gering zu halten, ist hierbei vorteilhafterweise vorgesehen, daß die Kühlzone neben dem Einlaufbereich-Kühlluft-Abführkanal, durch den die aus dem Innenraum der Kühlzonenkabine im Einlaufbereich austretende Kühlluft abgesaugt wird, einen separaten Auslaufbereich-Kühlluft-Abführkanal für die aus dem Innenraum der Kühlzonenkabine im Auslaufbereich austretende Kühlluft umfaßt. Da die aus dem Innenraum der Kühlzonenkabine im Auslaufbereich austretende Kühlluft nicht mit Lösemittelkondensat beladen ist, ist es nicht erforderlich, im Auslaufbereich-Kühlluft-Abführkanal einen Kondensatabscheider vorzusehen, was den von der Kühlluftströmung durch den Auslaufbereich-Kühlluft-Abführkanal zu überwindenden Strömungswiderstand verringert.

Da es unter Umständen bei ungünstigen Betriebsbedingungen oder bei einem Ausfall der Heizung vorkommen kann, daß sich Lösemittelkondensat an den Begrenzungswänden der Kühlzonenkabine im Einlaufbereich niederschlägt, ist es günstig, wenn die Begrenzungswände der Kühlzonenkabine im Einlaufbereich mit Abschirmelementen versehen sind, die an den Begrenzungswänden herabfließendes Kondensat von den Eintrittsöffnungen der Düsen, an welchen die eingeblasene Kühlluft in den Innenraum der Kühlzonenkabine eintritt, fernhalten. Hierdurch wird auch unter ungünstigen Betriebsbedingungen oder bei Ausfall der Beheizung der Begrenzungswände der Kühlzonenkabine verhindert, daß Lösemittelkondensat in den Bereich der Eintrittsöffnungen der Düsen gelangt und vom eingeblasenen Kühlluftstrom zu den lackierten Gegenständen hin transportiert wird.

Um gegebenenfalls in einem unteren, von Düsen freien Bereich der Begrenzungswände der Kühlzonenkabine gebildetes Lösemittelkondensat aus der Kühlzone entfernen zu können, kann vorgesehen sein, daß die Kühlzone mindestens einen, vorzugsweise aus der Kühlzone entnehmbaren, Kondensatbehälter zur Aufnahme des von den Begrenzungswänden der Kühlzonenkabine im Einlaufbereich herabtropfenden Kondensats umfaßt.

Der vorliegenden Erfindung liegt die weitere Aufgabe zugrunde, ein Verfahren zum Abkühlen von in einer Lackierkabine lackierten und in einem beheizten Trockner getrockneten Gegenständen in einer in Durchlaufrichtung der Gegenstände dem Trockner nachgeordneten Kühlzone, wobei die Kühlzone eine tunnelartige Kühlzonenkabine mit den Innenraum der Kühlzonenkabine begrenzenden Begrenzungswänden umfaßt, welche sich zwischen einer Eintrittsöffnung und einer Austrittsöffnung der Kühlzonenkabine für die lackierten Gegenstände erstrecken, bei dem Kühlluft mittels in den Begrenzungswänden der Kühlzonenkabine in einem an die Eintrittsöffnung angrenzenden Einlaufbereich vorgesehener Düsen in den Innenraum der Kühlzonenkabine eingeblasen wird, zu schaffen, das eine rasche Abkühlung der lackierten Gegenstände ermöglicht, ohne daß an diesen Gegenständen durch Lösemittelkondensat verursachte Lackschäden auftreten.

Diese Aufgabe wird bei einem Verfahren mit den Merkmalen des Anspruchs 26 gelöst.

Besondere Ausgestaltungen des erfindungsgemäßen Verfahrens sind Gegenstand der Ansprüche 27 bis 43, deren Vorteile bereits vorstehend im Zusammenhang mit den besonderen Ausgestaltungen der erfindungsgemäßen Kühlzone erläutert worden sind.

Weitere Merkmale und Vorteile der Erfindung sind Gegenstand der nachfolgenden Beschreibung und zeichnerischen Darstellung von Ausführungsbeispielen. In den Zeichnungen zeigen:
- Fig. 1: eine perspektivische Darstellung einer teilweise aufgebrochenen ersten Ausführungsform einer Kühlzone, deren Kühlzonenkabine im Einlaufbereich elektrisch beheizt wird, wobei die Kühlluft durch Austrittsöffnungen im oberen Bereich der Kühlzonenkabine austritt;
- Fig. 2: einen schematischen vertikalen Längsschnitt durch die Kühlzone aus Fig. 1;
- Fig. 3: einen schematischen horizontalen Längsschnitt durch die Kühlzone aus Fig. 1;
- Fig. 4: einen schematischen Querschnitt durch den Einlaufbereich der Kühlzone aus Fig. 1 im Bereich eines Kühlluft-Zuführkanals;
- Fig. 5: einen schematischen Querschnitt durch den Einlaufbereich der Kühlzone aus Fig. 1 im Bereich eines Einlaufbereich-Kühlluft-Abführkanals;
- Fig. 6: einen schematischen Querschnitt durch einen Auslaufbereich der Kühlzone aus Fig. 1;
- Fig. 7: eine Draufsicht auf einen als Drahtgestrick ausgebildeten Kondensatabscheider;
- Fig. 8: einen Querschnitt durch den als Drahtgestrick ausgebildeten Kondensatabscheider aus Fig. 7;
- Fig. 9: eine Draufsicht auf einen als Monofilament ausgebildeten Kondensatabscheider;
- Fig. 10: einen Querschnitt durch den als Monofilament ausgebildeten Kondensatabscheider aus Fig. 9;
- Fig. 11: einen Querschnitt durch einen aus Lamellen aufgebauten Kondensatabscheider;
- Fig. 12: einen schematischen vertikalen Längsschnitt durch eine zweite Ausführungsform einer Kühlzone mit einer im Einlaufbereich elektrisch beheizten Kühlzonenkabine, die im unteren Bereich ihrer Seitenwände angeordnete Austrittsöffnungen für die in den Einlaufbereich eingeblasene Kühlluft aufweist;
- Fig. 13: einen schematischen horizontalen Längsschnitt durch die Kühlzone aus Fig. 12;
- Fig. 14: einen schematischen Querschnitt durch den Einlaufbereich der Kühlzone aus Fig. 13 im Bereich von Kühlluft-Zuführkanälen;
- Fig. 15: einen schematischen vertikalen Längsschnitt durch eine dritte Ausführungsform einer Kühlzone mit einer im Einlaufbereich durch Heißgas beheizten Kühlzonenkabine, die im oberen Bereich ihrer Seitenwände angeordnete Austrittsöffnungen für in den Einlaufbereich eingeblasene Kühlluft aufweist;
- Fig. 16: einen schematischen vertikalen Längsschnitt durch die Kühlzone aus Fig. 15;
- Fig. 17: einen schematischen Querschnitt durch den Einlaufbereich der Kühlzone aus Fig. 15; und
- Fig. 18: eine schematische Darstellung der Heißluft-Führung durch die Kühlzone aus Fig. 15.

Gleiche oder funktional äquivalente Elemente sind in allen Figuren mit denselben Bezugszeichen bezeichnet.

Eine in den Fig. 1 bis 6 dargestellte, als Ganzes mit 100 bezeichnete erste Ausführungsform einer Kühlzone umfaßt eine auf einem Hallenboden 102 stehende, im wesentlichen quaderförmige Außenkabine 104, welche in ihrem Inneren eine tunnelartige Kühlzonenkabine 106 aufnimmt. Die Kühlzonenkabine 106 und die Außenkabine 104 erstrecken sich parallel zueinander längs einer gemeinsamen Längsrichtung 108 (senkrecht zu den Zeichenebenen der Fig. 4 bis 6).

Die Kühlzonenkabine 106 und die Außenkabine 104 weisen einen gemeinsamen Boden 110 auf, welcher die Seitenwände 112 der Außenkabine 104 sowie die Seitenwände 114 der Kühlzonenkabine 106 trägt.

Nach oben ist die Außenkabine 104 durch eine flache Deckenwand 116 und die Kühlzonenkabine 106 durch eine gewinkelte Deckenwand 118 abgeschlossen.

Im durch den Boden 110, die Seitenwände 114 und das Dach 118 begrenzten Innenraum 120 der Kühlzonenkabine 106 ist eine Fördervorrichtung 122, beispielsweise ein Tragkettenförderer, angeordnet, mittels derer auf Skidrahmen 124 montierte Fahrzeugkarosserien 126 in einer zu der Längsrichtung 108 parallelen Förderrichtung durch die Kühlzonenkabine 106 hindurch förderbar sind.

Die Fördervorrichtung 122 ist an sich bekannt und ihre konkrete Ausgestaltung spielt für die vorliegende Erfindung keine Rolle, so daß auf eine detaillierte Beschreibung der Fördervorrichtung 122 verzichtet wird.

Die Fördervorrichtung 122 fördert die zuvor in einer (nicht dargestellten) Lackierkabine lackierten und in einem (nicht dargestellten) beheizten Trockner getrockneten Fahrzeugkarosserien 126 durch eine in den Fig. 2 und 3 mit 128 bezeichnete Eintrittsöffnung in die Kühlzonenkabine 106 hinein und an einer (nicht dargestellten) Austrittsöffnung aus derselben heraus, wobei die Konturen der Eintrittsöffnung 128 und der Austrittsöffnung dem aus den Fig. 4 bis 6 ersichtlichen Querschnitt der Kühlzonenkabine 106 entsprechen.

An die Eintrittsöffnung 128 schließt sich ein mit 132 bezeichneter Einlaufbereich der Kühlzone 100 an, welcher wiederum einen vorderen Teil 134, welcher unmittelbar an die Eintrittsöffnung 128 angrenzt, und einen längs der Förderrichtung auf den vorderen Teil 134 folgenden hinteren Teil 136 umfaßt (in Fig. 1 ist nur der hintere Teil 136 des Einlaufbereichs dargestellt).

Ein schematischer Querschnitt durch den vorderen Teil 134 des Einlaufbereichs 132 ist in Fig. 4 dargestellt.

Wie aus Fig. 4 zu ersehen ist, bildet in dem vorderen Teil 134 des Einlaufbereichs 132 der zwischen der Kühlzonenkabine 106 und der Außenkabine 104 verbleibende Zwischenraum eine vordere Einlaufbereich-Kühlluft-Zuführkammer 138, in die von oben durch die Deckenwand 116 der Außenkabine 104 ein Kühlluft-Zuführkanal 140 mündet.

Der Kühlluft-Zuführkanal 140 ist an seinem der Kühlluft-Zuführkammer 138 abgewandten Ende an eine (nicht dargestellte) Kühlluftzufuhr mit einem Kühlluft-Zuführgebläse angeschlossen.

Die symmetrisch zu einer vertikalen Längsmittelebene 142 der Kühlzonenkabine 106 und der Außenkabine 104 ausgebildeten und angeordneten Seitenwände 114 im vorderen Teil 134 des Einlaufbereichs 132 umfassen jeweils einen unteren vertikalen Seitenwandbereich 144, der sich vom Boden 110 aus nach oben erstreckt, einen sich daran anschließenden, von der vertikalen Längsmittelebene 142 weg geneigten unteren schrägen Seitenwandbereich 146, einen sich daran nach oben anschließenden mittleren vertikalen Seitenwandbereich 148, einen sich daran nach oben anschließenden, zur vertikalen Längsmittelebene 142 hin geneigten oberen schrägen Seitenwandbereich 150 und einen sich an denselben nach oben anschließenden oberen vertikalen Seitenwandbereich 152, welcher die gewinkelte Deckenwand 118 der Kühlzonenkabine 106 trägt.

Jeder der oberen schrägen Seitenwandbereiche 150 ist aus in der Förderrichtung aufeinanderfolgenden, im wesentlichen rechteckigen Wandelementen 154 zusammengesetzt, welche mittels sich jeweils zwischen zwei aufeinanderfolgenden Wandelementen 154 vom oberen Rand des mittleren vertikalen Seitenwandbereichs 148 zum unteren Rand des oberen vertikalen Seitenwandbereichs 152 erstreckender Halteschienen 156 an dem mittleren vertikalen Seitenwandbereich 148 und dem oberen vertikalen Seitenwandbereich 152 festgelegt sind.

Die rechteckigen Wandelemente 154 umfassen jeweils zwei rechteckige, aufeinandergesetzte Glasplatten 158 und 160, zwischen denen eine transparente elektrisch leitfähige Widerstandsschicht angeordnet ist.

Ferner ist jedes der Wandelemente 154 mit einer Düse 162 versehen, welche die äußere Glasplatte 158 und die innere Glasplatte 160 des Wandelements 154 durchsetzt und deren Düsenachse 164 im wesentlichen senkrecht zum jeweiligen Wandelement 154 auf die Fahrzeugkarosserie 126 gerichtet ist, so daß durch jede Düse 162 hindurch Kühlluft aus der vorderen Einlaufbereichs-Kühlluft-Zuführkammer 138 in den Innenraum 120 der Kühlzonenkabine 106, und zwar direkt auf die zu kühlende Fahrzeugkarosserie 126, geblasen werden kann.

Die Düsen 162 sind dabei vorzugsweise so angeordnet und ausgerichtet, daß die durch dieselben in den Innenraum 120 eingeblasene Kühlluft durch an den Fahrzeugkarosserien 126 vorhandene Öffnungen 166, beispielsweise Fensteröffnungen, in den Innenraum der zu kühlenden Fahrzeugkarosserien 126 gelangen kann, um die Innenflächen der Fahrzeugkarosserien 126 überstreichen und somit eine gute Kühlwirkung erzielen zu können.

Auch die gewinkelte Deckenwand 118 der Kühlzonenkabine 106 ist im Einlaufbereich 132 aus längs der Förderrichtung aufeinanderfolgenden, im wesentlichen rechteckigen Wandelementen 168 zusammengesetzt.

Die Wandelemente 168 sind ebenso wie die Wandelemente 154 aus zwei aufeinandergesetzten Glasplatten 158 und 160 und einer dazwischen angeordneten transparenten Widerstandsschicht gebildet.

Die Wandelemente 168 sind mittels sich zwischen jeweils zwei aufeinanderfolgenden Wandelementen 168 erstreckender Halteschienen 171 an jeweils einem der oberen vertikalen Seitenwandbereiche 152 und an einer sich in der Längsrichtung 108 erstreckenden Firstschiene 172 festgelegt.

Die elektrisch leitfähigen Widerstandsschichten der Wandelemente 154 und 168 sind jeweils über einen (nicht dargestellten) Temperaturregler an eine (nicht dargestellte) Spannungsversorgung angeschlossen, so daß die Wandelemente 154 und 168 mittels in diesen Widerstandsschichten erzeugter Ohmscher Wärme auf eine vorgegebene Temperatur im Bereich von ungefähr 80°C bis ungefähr 130°C geheizt werden können.

Der sich längs der Förderrichtung an den vorderen Teil 134 des Einlaufbereichs 132 anschließende hintere Teil 136 des Einlaufbereichs 132 unterscheidet sich, wie aus Fig. 5 zu ersehen ist, von dem vorderen Teil 134 des Einlaufbereichs 132 dadurch, daß der zwischen der Außenkabine 104 und der Kühlzonenkabine 106 verbleibende Zwischenraum durch leicht gegen die Horizontale geneigte Zwischendecken 174 in unterhalb der Zwischendecken 174 angeordnete hintere Einlaufbereich-Kühlluft-Zuführkammern 176 und eine oberhalb der Zwischendecken 174 angeordnete Einlaufbereich-Kühlluft-Abführkammer 178, in welche von oben durch die Deckenwand 116 der Außenkabine 104 ein Einlaufbereich-Kühlluft-Abführkanal 180 mündet, unterteilt ist.

Wie am besten aus Fig. 2 zu ersehen ist, schließt sich an den vertikalen, in die Einlaufbereich-Kühlluft-Abführkammer 178 mündenden Abschnitt des Einlaufbereich-Kühlluft-Abführkanals 180 ein horizontaler Bereich 184 des Einlaufbereich-Kühlluft-Abführkanals 180 an, in welchem ein erster Kondensatabscheider 186 und ein zweiter Kondensatabscheider 188 längs der Strömungsrichtung der Kühlluft hintereinander angeordnet sind.

Jeder der Kondensatabscheider 186 und 188 umfaßt ein auf einem Trägergitter 190 angeordnetes Abscheidermedium 192.

Beispiele für solche Abscheidermedien sind in den Fig. 7 bis 11 dargestellt.

So kann das Abscheidermedium beispielsweise, wie in den Fig. 7 und 8 dargestellt, als Drahtgestrick 194 ausgebildet sein, durch dessen Maschen die Kühlluft in der Strömungsrichtung 222 hindurchströmt, wobei die darin mitgeführten Kondensattröpfchen am Drahtgestrick 194 hängenbleiben.

Alternativ hierzu kann das Abscheidermedium als sogenanntes Monofilament 196 ausgebildet sein, wie in den Fig. 9 und 10 dargestellt, wobei das netzartige Monofilament pyramidenförmige Trichter aufspannt, welche von der Kühlluft durchströmt werden, wobei die mitgeführten Kondensattröpfchen an den Stegen des Monofilaments hängenbleiben.

Ferner besteht die Möglichkeit, das Abscheidermedium aus einer Schar parallel zueinander ausgerichteter, quer zur Strömungsrichtung der Kühlluft voneinander beabstandeter Lamellen 198 zu bilden, welche quer zur Strömungsrichtung 222 der Kühlluft gewellt sind und jeweils einen ersten gekrümmten Abstreifer 200 aufweisen, welcher in der Strömungsrichtung der Kühlluft kurz hinter der jeweiligen Wellenkuppe angeordnet ist, und einen zweiten gekrümmten Abstreifer 201, welcher in der Strömungsrichtung der Kühlluft hinter dem ersten Abstreifer 200 und an der entgegengesetzten Oberfläche der jeweiligen Lamelle 198 angeordnet ist. Die Abscheidewirkung kommt dabei dadurch zustande, daß die in der Kühlluft mitgeführten Kondensattröpfchen aufgrund ihrer Trägheit bevorzugt in die Zwischenräume zwischen den Abstreifern 200 bzw. 201 und der jeweiligen Lamelle 198 gelangen und dort hängenbleiben, wenn das Kühlluft-Kondensat-Aerosol durch die Wölbung der Lamellen 198 quer zur Anströmrichtung beschleunigt wird.

Die Lamellen 198 bzw. das Monofilament 196 können aus einem Kunststoffmaterial wie beispielsweise Polyethylen oder Polytetrafluorethylen gebildet sein.

Das in der Strömungsrichtung der Kühlluft hinter den Kondensatabscheidern 186 und 188 liegende Ende des horizontalen Bereichs 184 des Einlaufbereich-Kühlluft-Abführkanals 180 ist an einen (nicht dargestellten) Kühlluft-Abführkamin angeschlossen.

Das in der Förderrichtung gesehen vordere Ende der Einlaufbereich-Kühlluft-Abführkammer 178 ist mittels einer vertikalen vorderen Trennwand 202 (siehe Fig. 2) gegenüber der vorderen Einlaufbereich-Kühlluft-Zuführkammer 138 abgeschlossen.

Die hinteren Einlaufbereich-Kühlluft-Zuführkammern 176 sind hingegen an ihrem in der Förderrichtung vorne liegenden Ende zu der vorderen Einlaufbereich-Kühlluft-Zuführkammer 138 hin offen, so daß die der Kühlzone 100 zugeführte Kühlluft aus dem Kühlluft-Zuführkanal 140 durch die vordere Einlaufbereich-Kühlluft-Zuführkammer 138 in die hinteren Einlaufbereich-Kühlluft-Zuführkammern 176 gelangen kann.

Ferner sind die oberen vertikalen Seitenwandbereiche 152 im hinteren Teil 136 des Einlaufbereichs 132 nicht, wie in dessen vorderem Teil 134, vollständig geschlossen, sondern mit Einlaufbereich-Austrittsöffnungen 204 versehen, welche sich zwischen jeweils einem der oberen schrägen Seitenwandbereiche 150 einerseits und der gewinkelten Deckenwand 118 der Kühlzonenkabine 106 andererseits in der Längsrichtung 108 erstrecken.

Die von der Kühlluft aus dem Innenraum 120 der Kühlzonenkabine 106 durchströmbare lichte Weite der Einlaufbereich-Austrittsöffnungen 204 ist mittels an der gewinkelten Deckenwand 118 gehaltener, in vertikaler Richtung verschiebbarer Schieber 206 einstellbar.

Im übrigen stimmt der Aufbau der Kühlzone 100 im hinteren Teil 136 des Einlaufbereichs 132 mit deren Aufbau im vorderen Teil 134 des Einlaufbereichs 132 überein.

Insbesondere sind die Wandelemente 154 und 168 des oberen schrägen Seitenwandbereichs 150 bzw. der Deckenwand 118 in der bereits vorstehend beschriebenen Weise ausgebildet und somit im Betrieb der Kühlzone elektrisch auf eine Temperatur im Bereich von ungefähr 80°C bis ungefähr 130°C beheizbar.

Ferner weisen die Wandelemente 154 Düsen 162 auf, durch welche Kühlluft aus den hinteren Einlaufbereich-Kühlluft-Zuführkammern 176 in den Innenraum 120 der Kühlzonenkabine 106 eingeblasen werden kann.

In der Förderrichtung gesehen nach hinten ist die Einlaufbereich-Kühlluft-Abführkammer 178 durch eine vertikale hintere Trennwand 208 abgeschlossen.

Von dieser Trennwand 208 bis zur Austrittsöffnung der Kühlzonenkabine 106 erstreckt sich ein in der Förderrichtung auf den Einlaufbereich 132 folgender Auslaufbereich 210 der Kühlzone 100.

Wie aus Fig. 6 zu ersehen ist, unterscheidet sich der Aufbau der Kühlzone 100 in dem Auslaufbereich 210 von deren Aufbau im hinteren Teil 136 des Einlaufbereichs 132 dadurch, daß die gewinkelte Deckenwand 118' der Kühlzonenkabine 106 im Auslaufbereich 210 nicht aus beheizbaren Wandelementen, sondern durch nicht beheizbare Bleche 212 gebildet ist.

Auch der obere schräge Seitenwandbereich 150' der Kühlzonenkabine 106 ist im Auslaufbereich 210 nicht beheizbar. Der zwischen der Außenkabine 104 und der Kühlzonenkabine 206 im Auslaufbereich 210 verbleibende Zwischenraum wird durch eine horizontale Zwischendecke 214 in unterhalb der Zwischendecke 214 angeordnete Auslaufbereich-Kühlluft-Zuführkammern 216, welche mit den hinteren Einlaufbereich-Kühlluft-Zuführkammern 176 in Verbindung stehen, so daß Kühlluft aus dem Kühlluft-Zuführkanal 140 durch die vordere Einlaufbereich-Kühlluft-Zuführkammer 138 und die hinteren Einlaufbereich-Kühlluft-Zuführkammern 176 in die Auslaufbereich-Kühlluft-Zuführkammern 216 gelangen kann, und in eine oberhalb der Zwischendecke 214 angeordnete Auslaufbereich-Kühlluft-Abführkammer 218, in welche von oben durch die Deckenwand 116 der Außenkabine 104 ein Auslaufbereich-Kühlluft-Abführkanal 220 mündet, unterteilt.

Die Ablaufbereich-Kühlluft-Abführkammer 218 ist mit dem Innenraum 120 der Kühlzonenkabine 106 über Auslaufbereich-Austrittsöffnungen 221, deren lichte Weite mittels Schiebern 223 einstellbar ist, verbunden.

Der Auslaufbereich-Kühlluft-Abführkanal 220 ist über ein (nicht dargestelltes) Kühlluft-Absauggebläse an einen Kühlluft-Abführkamin angeschlossen, durch welchen aus dem Innenraum 120 der Kühlzonenkabine 106 abgesaugte Kühlluft in die Umgebung entweichen kann.

Es kann auch vorgesehen sein, daß der Einlaufbereich-Kühlluft-Abführkanal 180 an einer in Strömungsrichtung der Kühlluft hinter den Kondensatabscheidern 186 und 188 liegenden Stelle mit dem Auslaufbereich-Kühlluft-Abführkanal 220 zusammengeführt wird, so daß beide Abführkanäle über dasselbe Absauggebläse und denselben Kühlluft-Abführkamin in die umgebende Atmosphäre münden.

Wie aus Fig. 6 zu ersehen ist, sind auch die oberen schrägen Seitenwandbereiche 150' des Auslaufbereichs 210 mit Düsen 162 versehen, welche die oberen schrägen Seitenwandbereiche 150' im wesentlichen senkrecht durchsetzen und durch welche die Kühlluft aus den Auslaufbereich-Kühlluft-Zuführkammern 216 in den Innenraum 120 der Kühlzonenkabine 106 einblasbar ist.

Um eine höhere Kühlleistung im Auslaufbereich 210 der Kühlzone 100 zu erzielen, ist die Anzahl von Düsen 162 pro Flächeneinheit in den oberen schrägen Seitenwandbereichen 150' des Auslaufbereichs 210 höher als in den oberen schrägen Seitenwandbereichen 150 des Einlaufbereichs 132. Ferner sind auch die mittleren vertikalen Seitenwandbereiche 148', die unteren schrägen Seitenwandbereiche 146' und die unteren vertikalen Seitenwandbereiche 144' der Seitenwände 114 der Kühlzonenkabine 106 im Auslaufbereich 210 mit Düsen 162 versehen, deren Düsenachsen 164 zu den durch die Kühlzonenkabine 106 geförderten Fahrzeugkarosserien 126 hin gerichtet sind.

Die vorstehend beschriebene erste Ausführungsform einer Kühlzone 100 funktioniert wie folgt:

Die Fahrzeugkarosserien 126 werden in einer in der Durchlaufrichtung der Fahrzeugkarosserien 126 der Kühlzone 100 vorgeordneten Lackierkabine lackiert und in einem beheizten Trockner getrocknet. Die Fahrzeugkarosserien 126 verlassen den Trockner in aufgeheiztem Zustand und fahren in diesem Zustand durch die Eintrittsöffnung 128 in den Einlaufbereich 132 der Kühlzone 100 ein.

Zusammen mit den Fahrzeugkarosserien 126 werden dabei Lösemitteldämpfe aus dem Trockner in den Einlaufbereich 132 der Kühlzone 100 verschleppt. Ferner werden von den Beschichtungen, den Nahtabdichtmaterialien, Dämmatten etc. der aufgeheizten Fahrzeugkarosserien 126 so lange Lösemitteldämpfe und/oder Weichmacherdämpfe abgegeben, bis die Fahrzeugkarosserien 126 ausreichend abgekühlt sind.

Die Abkühlung der Fahrzeugkarosserien 126 im Einlaufbereich 132 der Kühlzone 100 wird dadurch erreicht, daß mittels des Kühlluft-Zuführgebläses Außenluft bei Umgebungstemperatur angesaugt und unter erhöhtem Druck durch den Kühlluft-Zuführkanal 140 in die vordere Einlaufbereich-Kühlluft-Zuführkammer 138 und die beiden hinteren Einlaufbereich-Kühlluft-Zuführkammern 176 gefördert wird. Aus diesen Kammern wird die Kühlluft durch die Düsen 162 auf die Fahrzeugkarosserien 126 geblasen, welche durch den Kontakt mit der Kühlluft abkühlen. Die durch Kontakt mit den Fahrzeugkarosserien 126 erwärmte und mit Lösemitteldämpfen beladene Kühlluft wird durch die Einlaufbereich-Austrittsöffnungen 204 im oberen Bereich der Kühlzonenkabine 106 in die Einlaufbereich-Kühlluft-Abführkammer 178 abgesaugt, von wo sie in den Einlaufbereich-Kühlluft-Abführkanal 180 gelangt.

Beim Durchströmen der in dem Einlaufbereich-Kühlluft-Abführkanal 180 abgeordneten Kondensatabscheider 186 und 188 werden die in dem Kühlluft-Lösemittelkondensat-Aerosol enthaltenen Lösemittelkondensattröpfchen abgeschieden, so daß eine Kontamination der in der Strömungsrichtung der Kühlluft auf die Kondensatabsorber 186 und 188 folgenden Bereiche des Einlaufbereich-Kühlluft-Abführkanals 180 sowie des Kühlluft-Absauggebläses und des Kühlluft-Abführkamins durch Lösemittelkondensat weitgehend unterbunden wird.

Der Verlauf der Kühlluftströmung durch den Einlaufbereich 132 der Kühlzone 100 ist in den Fig. 4 und 5 durch Pfeile 222 angedeutet.

Eine Kondensation von Lösemitteldämpfen an den dem Innenraum 120 zugewandten Innenseiten der Deckenwand 118 und der oberen schrägen Seitenwandbereiche 150 wird dabei dadurch vermieden, daß diese Wandbereiche durch elektrische Beheizung mittels der darin angeordneten Widerstands-Heizschichten im Betrieb der Kühlzone 100 auf einer Temperatur im Bereich von ungefähr 80°C bis ungefähr 130°C gehalten werden.

In den unteren, nicht beheizten Seitenwandbereichen 148, 146 und 144 sind keine Düsen 162 vorgesehen, so daß an diesen unteren Seitenwandbereichen entstehendes Lösemittelkondensat ebenfalls nicht mit eingeblasener Kühlluft auf die Fahrzeugkarosserien 126 gelangen kann.

Vielmehr läuft an den unteren Seitenwandbereichen gebildetes Kondensat zum Boden 110 der Kühlzonenkabine 106 hin ab.

Wahlweise kann das ablaufende Kondensat in am Boden 110 der Kühlzonenkabine 106 angeordneten (nicht dargestellten) Kondensatsammelbehältern aufgefangen werden.

Vorzugsweise sind solche Kondensatsammelbehälter aus der Kühlzonenkabine 106 entnehmbar, um das darin angesammelte Kondensat von Zeit zu Zeit entsorgen zu können.

Die Verweildauer jeder Fahrzeugkarosserie 126 im Einlaufbeeich 132 der Kühlzone 100 beträgt typischerweise ungefähr 1 bis 2 Minuten.

Dabei kann vorgesehen sein, daß die Fördervorrichtung 122 die Fahrzeugkarosserie 126 während der Verweildauer im wesentlichen kontinuierlich durch den Einlaufbereich 132 der Kühlzone 100 hindurchfördert.

Alternativ hierzu kann auch vorgesehen sein, daß die Fördervorrichtung 122 im Taktbetrieb arbeitet, das heißt eine Fahrzeugkarosserie 126 in den Einlaufbereich 132 der Kühlzone 100 hineinfördert, die Fahrzeugkarosserie 126 während der Verweildauer von ungefähr 1 bis 2 Minuten im Einlaufbereich 132 ruhen läßt und die Fahrzeugkarosserie 126 anschließend in den Auslaufbereich 210 der Kühlzone 100 weiter fördert. Ein solcher taktweiser Betrieb der Fördervorrichtung 122 bietet den Vorteil, daß die Länge des Einlaufbereichs 132 längs der Förderrichtung nur wenig größer als die Länge einer Fahrzeugkarosserie 126 gewählt werden muß.

Die Verweildauer im Einlaufbereich 132 der Kühlzone 100 ist so bemessen, daß die Fahrzeugkarosserien 126 am Ende der Verweildauer so weit abgekühlt sind, daß sie im wesentlichen keine Lösemittel- und/oder Weichmacherdämpfe mehr emittieren. In dem sich an den Einlaufbereich 132 anschließenden Auslaufbereich 210 der Kühlzone 100 können die Fahrzeugkarosserien 126 darum mit großer Kühlleistung weiter gekühlt werden, ohne daß die Gefahr einer Kondensatbildung an den Innenwänden der Kühlzonenkabine 106 besteht, so daß auf eine Beheizung der Deckenwand 118' und der oberen schrägen Seitenwandbereiche 150' im Auslaufbereich 210 verzichtet werden kann.

Im Auslaufbereich 210 wird durch die hinteren Einlaufbereich-Kühlluft-Zuführkammern 176 den Auslaufbereich-Kühlluft-Zuführkammern 216 zugeführte Kühlluft durch die Düsen 162 in den Innenraum 120 der Kühlzonenkabine 106 eingeblasen und durch die Auslaufbereich-Austrittsöffnungen 221 in die Auslaufbereich-Kühlluft-Abführkammer 218 abgesaugt, von wo die im Innenraum 120 erwärmte Kühlluft durch den Auslaufbereich-Kühlluft-Abführkanal 220, das Kühlluft-Absauggebläse und den Kühlluft-Abführkamin in die Umgebung gelangt. Da die im Auslaufbereich 210 abgesaugte Kühlluft im wesentlichen kein Lösemittelkondensat mit sich führt, ist im Auslaufbereich-Kühlluft-Abführkanal 220 kein Kondensatabscheider erforderlich.

Durch die getrennte Absaugung der Kühlluft aus dem Einlaufbereich 132 der Kühlzone 100 einerseits und aus dem Auslaufbereich 210 der Kühlzone 100 andererseits wird erreicht, daß lediglich die aus dem Einlaufbereich 132 abgesaugte Kühlluft, welche mit Lösemittelkondensat beladen ist, einen oder mehrere Kondensatabscheider passieren muß.

Dadurch können zum einen die Kondensatabscheider kleiner dimensioniert werden, als dies erforderlich wäre, wenn die gesamte aus der Kühlzone 100 abgesaugte Kühlluft die Kondensatabscheider passieren müßte.

Ferner tritt nur in dem Einlaufbereich-Kühlluft-Abführkanal 180 ein durch die Kondensatabscheider bedingter Druckverlust auf, so daß das zur Absaugung der Kühlluft aus der Kühlzone 100 verwendete Absauggebläse entsprechend kleiner dimensioniert werden kann.

Eine in den Fig. 12 bis 14 dargestellte zweite Ausführungsform einer Kühlzone 100 unterscheidet sich von der vorstehend beschriebenen ersten Ausführungsform dadurch, daß die in den Innenraum 120 eingeblasene Kühlluft im Einlaufbereich 132 der Kühlzone nicht durch im oberen Bereich der Kühlzonenkabine 106 angeordnete Austrittsöffnungen, sondern durch im unteren Bereich der Kühlzonenkabine 106 in den unteren vertikalen Seitenwandbereichen 144 des Einlaufbereichs 132 vorgesehene Austrittsöffnungen 224 abgesaugt wird, deren lichte Weite mittels Schiebern 225 einstellbar ist.

Wie aus Fig. 14 zu ersehen ist, ist im Einlaufbereich 132 der zweiten Ausführungsform einer Kühlzone 100 der zwischen der Außenkabine 104 und der Kühlzonenkabine 106 verbleibende Zwischenraum durch auf Höhe des oberen Randes der unteren vertikalen Seitenwandbereiche 144 angeordnete, im wesentlichen horizontale Zwischendecken 226 in unterhalb der Zwischendecke 226 angeordnete Einlaufbereich-Kühlluft-Abführkammern 178' und oberhalb der Zwischendecken 226 angeordnete Einlaufbereich-Kühlluft-Zuführkammern 176' unterteilt.

Die beiden links und rechts der Kühlzonenkabine 106 angeordneten Einlaufbereich-Kühlluft-Zuführkammern 176' sind dabei mittels einer sich in der Längsrichtung 108 erstreckenden vertikalen Zwischenwand 228 voneinander getrennt, um ein möglichst symmetrisches Strömungsmuster der Kühlluft im Innenraum 120 zu erzielen. In jede der Einlaufbereich-Kühlluft-Zuführkammern 176' mündet von oben durch die Deckenwand 116 der Außenkabine 104 jeweils ein Kühlluft-Zuführkanal 140.

Die Deckenwand 118'' der Kühlzonenkabine 106 ist bei der in den Fig. 12 bis 14 dargestellten zweiten Ausführungsform einer Kühlzone 100 nicht gewinkelt, sondern flach ausgeführt; jedoch könnte ohne weiteres auch bei dieser Ausführungsform eine gewinkelte Deckenwand verwendet werden.

Wie am besten aus Fig. 12 zu ersehen, münden die Einlaufbereich-Kühlluft-Abführkammern 178' am in Förderrichtung hinten liegenden Ende des Einlaufbereichs 132 in jeweils einen vertikalen Einlaufbereich-Kühlluft-Abführschacht 230. Die beiden Einlaufbereich-Kühlluft-Abführschächte 230 münden wiederum in einen Einlaufbereich-Kühlluft-Abführkanal 180, welcher wie der Einlaufbereich-Kühlluft-Abführkanal der ersten Ausführungsform mit einem ersten Kondensatabscheider 186 und einem zweiten Kondensatabscheider 188 versehen ist.

Auch der Auslaufbereich 210 der zweiten Ausführungsform einer Kühlzone 100 unterscheidet sich von dem der ersten Ausführungsform lediglich dadurch, daß die Kühlluft durch in den unteren vertikalen Seitenwandbereichen 144' angeordnete Auslaufbereich-Austrittsöffnungen 232 abgesaugt wird. Die sich hieraus ergebenden Änderungen des Aufbaus des Auslaufbereiches 210 der zweiten Ausführungsform entsprechen genau den vorstehend beschriebenen Änderungen des Aufbaus des Einlaufbereichs 132, so daß sich eine detaillierte Beschreibung dieser Änderungen erübrigt.

Wie bei der ersten Ausführungsform einer Kühlzone 100 sind auch bei der zweiten Ausführungsform im Einlaufbereich 132 die Deckenwand 118'' und die oberen schrägen Seitenwandbereiche 150 aus elektrisch beheizbaren Wandelementen 154 bzw. 168 gebildet, so daß auch bei der zweiten Ausführungsform eine Kondensatbildung an den Innenwänden im oberen Bereich der Kühlzonenkabine 106 zuverlässig verhindert wird. Dadurch, daß bei der zweiten Ausführungsform die Kühlluft im unteren Bereich der Kühlzonenkabine 106 abgesaugt wird, wird ein besonders günstiges, in Fig. 14 durch Pfeile 222 angedeutetes, Strömungsmuster im Innenraum 120 der Kühlzonenkabine 106 erreicht, bei dem ein Großteil der eingeblasenen Kühlluft durch die Öffnungen 166 an den Fahrzeugkarosserien 126 in den Innenraum der Fahrzeugkarosserien 126 eindringt und durch Öffnungen an den Unterseiten der Fahrzeugkarosserien 126 wieder aus denselben austritt, so daß gewährleistet ist, daß auch schwer zugängliche Innenflächen der Fahrzeugkarosserien 126 von einem ausreichenden Kühlluft-Massenstrom überstrichen werden.

Im übrigen stimmt die zweite Ausführungsform einer Kühlzone 100 hinsichtlich Aufbau und Funktion mit der ersten Ausführungsform überein, auf deren vorstehende Beschreibung Bezug genommen wird.

Eine in den Fig. 15 bis 18 dargestellte dritte Ausführungsform einer Kühlzone 100 unterscheidet sich von der vorstehend beschriebenen ersten Ausführungsform dadurch, daß statt einer elektrischen Beheizung der Deckenwand und der oberen schrägen Seitenwandbereiche der Kühlzonenkabine 106 im Einlaufbereich 132 eine Beheizung dieser Bereiche mittels eines durch diese Wandbereiche hindurchgeleiteten Heißgases vorgesehen ist.

Wie aus der schematischen Darstellung der Fig. 18 zu ersehen ist, wird als Heißgas das Reingas einer thermischen Abluftreinigungsanlage 234 verwendet, in welcher dem Trockner 236, in welchem die lackierten Fahrzeugkarosserien 126 getrocknet werden, durch eine Trocknerabluftleitung 238 entnommene Trocknerabluft durch Oxidation der darin enthaltenen Kohlenwasserstoffe gereinigt und dabei erwärmt wird.

Das Reingas der thermischen Abluftreinigungsanlage 234 wird der Kühlzone 100 durch eine Heißgas-Zuführleitung 240 zugeführt, welche vor dem Eintritt in die Kühlzone 100 warmseitig einen ersten Wärmetauscher 242 durchläuft, der kaltseitig von durch eine Aufheizzone 244 des Trockners 236 zirkulierender Umluft durchströmt wird, und warmseitig einen zweiten Wärmetauscher 246 durchläuft, der kaltseitig von durch eine Haltezone 248 des Trockners 236 zirkulierender Umluft durchströmt wird.

Nachdem das Heißgas einen in der Kühlzone 100 angeordneten Heißgaskanal 250 durchströmt hat, gelangt es in eine Heißgas-Abführleitung 252, in welcher das Heißgas warmseitig einen dritten Wärmetauscher 254 durchströmt, welcher kaltseitig von aus der Umgebung angesaugter Frischluft durchströmt wird, welche nach Erwärmung im dritten Wärmetauscher durch eine Frischluftzuführleitung 256 teilweise einer Eingangsschleuse 258 und teilweise einer Ausgangsschleuse 260 des Trockners 236 zugeführt wird.

Nach Durchströmen des dritten Wärmetauschers 254 tritt das Heißgas durch einen Heißgaskamin 262 in die Umgebung aus.

Durch die vorstehend beschriebene Heißgasführung ist gewährleistet, daß der Wärmeinhalt des Reingases der thermischen Abluftreinigungsanlage 234 möglichst vollständig genutzt wird, bevor das Heißgas in die Umgebung austritt.

Wie am besten aus Fig. 17 zu ersehen ist, unterscheidet sich der Aufbau des Einlaufbereichs 132 der dritten Ausführungsform einer Kühlzone 100 von dem der ersten Ausführungsform dadurch, daß das Dach 118''' und die oberen schrägen Seitenwandbereiche 150'' der Kühlzonenkabine 106 nicht durch elektrisch beheizbare Wandelemente gebildet sind, sondern statt dessen sich in der Längsrichtung 108 erstreckende Heißgaskanäle 250 umfassen, deren dem Innenraum 120 der Kühlzonenkabine 106 zugewandte Begrenzungswände 263 zugleich Innenwände der Kühlzonenkabine 106 bilden und die durch Verstärkungsrippen 265 versteift sein können. An den dem Innenraum 120 der Kühlzonenkabine 106 abgewandten Seiten der Heißgaskanäle 250 ist jeweils eine Wärmeisolierung 264 aus einem Material mit schlechter Wärmeleitfähigkeit angeordnet, um eine Abgabe von Wärme aus dem durch die Heißgaskanäle 250 strömenden Heißgas an den zwischen der Außenkabine 104 und der Kühlzonenkabine 106 verbleibenden Zwischenraum zu unterbinden.

Die oberen schrägen Seitenwandbereiche 150'' der dritten Ausführungsform sind ebenso wie die entsprechenden Wandbereiche der ersten Ausführungsform mit Düsen 162 versehen, durch welche Kühlluft aus den Einlaufbereich-Kühlluft-Zuführkammern 176 in den Innenraum 120 der Kühlzonenkabine 106 eingeblasen werden kann. Die Düsen 162 sind durch die Wärmeisolierungen 264 von den Heißgaskanälen 250 getrennt, um zu verhindern, daß die in den Innenraum 120 eingeblasene Kühlluft durch das die Heißgaskanäle 250 durchströmende Heißgas erwärmt wird.

Die Einlaufbereich-Kühlluft-Abführkammer 178 ist über Einlaufbereich-Austrittsöffnungen 204 im oberen Bereich der Kühlzonenkabine 106 mit dem Innenraum 120 der Kühlzonenkabine 106 und an ihrem in der Förderrichtung hinten liegenden Ende mit dem Einlaufbereich-Kühlluft-Abführkanal 180 der dritten Ausführungsform verbunden (siehe Fig. 15).

Die Heißgaskanäle 250 sind an ihren in der Förderrichtung vorderen Enden mit einer im vorderen Teil des Einlaufbereichs 132 angeordneten Heißgas-Einlaßkammer 272 verbunden, in welche die Heißgas-Zuführleitung 240 mündet und in welcher ein Heißgas-Ventilator 274 angeordnet ist, welcher Heißgas aus der Heißgas-Zuführleitung 240 in die Heißgaskanäle 250 fördert.

Die Heißgaskanäle 250 in der Deckenwand 118''' und in den oberen schrägen Seitenwandbereichen 150'' sind an ihren in der Förderrichtung hinteren Enden durch Heißgasschächte 268 miteinander verbunden, so daß das Heißgas durch den Heißgaskanal in der Deckenwand 118''' zum hinteren Ende des Einlaufbereichs 132 und von dort durch die Heißgaskanäle 250 in den oberen schrägen Seitenwandbereichen 150'' wieder zurück in die Heißgas-Einlaßkammer 272 gelangt.

Ferner mündet in die Heißgas-Einlaßkammer 272 von oben durch eine schräge Trennwand 269 ein Heißgas-Abführschacht 270 (siehe Fig. 15), welcher an die Heißgas-Abführleitung 252 angeschlossen ist.

Da sowohl die Heißgaskanäle 250 als auch der Heißgas-Abführschacht 270 direkt in die Heißgas-Einlaßkammer 272 münden, fördert der Heißgas-Ventilator 274 das Heißgas zum Teil in die Heißgaskanäle 250 und zum Teil in den Heißgas-Abführschacht 270, so daß kein zusätzliches Absauggebläse zum Absaugen des Heißgases aus der Kühlzone 100 erforderlich ist.

Im Betrieb der dritten Ausführungsform einer Kühlzone 100 werden somit die dem Innenraum 120 der Kühlzonenkabine 106 zugewandten Innenseiten der Deckenwand 118''' und des oberen schrägen Seitenwandbereichs 150'' des Einlaufbereichs 132 der Kühlzone 100 durch Wärmeaufnahme aus dem Heißgas, welches durch die Heißgaskanäle 250 gefördert wird und die Kühlzone 100 durch den Heißgas-Abführschacht 270 verläßt, auf eine Temperatur im Bereich von ungefähr 80°C bis ungefähr 130°C beheizt, so daß sich an den oberen Seitenwandbereichen der Kühlzonenkabine 106 kein Lösemittelkondensat bilden kann.

Falls bei Ausfall der Beheizung der Deckenwand 118''' und der oberen schrägen Seitenwandbereiche 150'' doch Kondensat an diesen Wandbereichen entstehen sollte, so wird dieses Kondensat, wenn es an den Seitenwänden 114 der Kühlzonenkabine 106 herunterrinnt, durch oberhalb und seitlich der Düsenöffnungen angeordnete Abschirmelemente 276 um die Düsenöffnungen herumgeleitet und somit von den Düsenöffnungen ferngehalten, so daß auch bei einem Ausfall der Beheizung zuverlässig verhindert wird, daß Kondensattropfen vom in den Innenraum 120 der Kühlzonenkabine 106 eintretenden Kühlluftstrom mitgerissen und auf den Fahrzeugkarosserien 126 abgelagert werden.

Die Abschirmelemente 276 haben vorzugsweise die Gestalt eines nach unten offenen U und sind an dem oberen schrägen Seitenwandbereich 150'', beispielsweise durch Schweißung, festgelegt. Grundsätzlich sind solche Abschirmelemente auch bei elektrischer Beheizung einsetzbar.

Im übrigen stimmt die dritte Ausführungsform einer Kühlzone 100 hinsichtlich Aufbau und Funktion mit der ersten Ausführungsform überein, auf deren vorstehende Beschreibung Bezug genommen wird.

## Patentansprüche

1. Kühlzone einer mindestens eine Lackierkabine, einen beheizten Trockner (236) zum Trocknen lackierter Gegenstände (126) sowie eine dem Trockner (236) in Durchlaufrichtung der Gegenstände (126) nachgeordnete Kühlzone (100) zum Abkühlen der lackierten und getrockneten Gegenstände (126) aufweisenden Lackieranlage,
wobei die Kühlzone (100) eine tunnelartige Kühlzonenkabine (106) mit den Innenraum (120) der Kühlzonenkabine (106) begrenzenden Begrenzungswänden (114, 118; 118'; 118''; 118''') umfaßt, welche sich zwischen einer Eintrittsöffnung (128) und einer Austrittsöffnung der Kühlzonenkabine (106) für die lackierten Gegenstände (126) erstrecken,
und die Begrenzungswände der Kühlzonenkabine (106) in einem an die Eintrittsöffnung (128) angrenzenden Einlaufbereich (132) der Kühlzone (100) mit Düsen (162) zum Einblasen von Kühlluft in den Innenraum (120) der Kühlzonenkabine (106) versehen sind, wobei
zumindest ein Teilbereich der Begrenzungswände der Kühlzonenkabine (106) in dem Einlaufbereich (132) der Kühlzone (100) beheizt ist,
**dadurch gekennzeichnet, daß**
mindestens eine der Düsen (162) in dem beheizten Teilbereich der Begrenzungswände der Kühlzonenkabine (106) in dem Einlaufbereich (132) angeordnet ist.

2. Kühlzone nach Anspruch 1, **dadurch gekennzeichnet, daß** sämtliche im Einlaufbereich (132) der Kühlzone (100) angeordnete Düsen in dem beheizbaren Teilbereich der Begrenzungswände der Kühlzonenkabine (106) angeordnet sind.

3. Kühlzone nach einem der Ansprüche 1 oder 2, **dadurch gekennzeichnet, daß** eine Deckenwand (118; 118''; 118''') der Kühlzonenkabine (106) im Einlaufbereich (132) der Kühlzone (100) vollflächig beheizbar ist.

4. Kühlzone nach einem der Ansprüche 1 bis 3, **dadurch gekennzeichnet, daß** ein oberer Bereich (150; 150'') von Seitenwänden (114) der Kühlzonenkabine (106) im Einlaufbereich (132) der Kühlzone (100) vollflächig beheizbar ist.

5. Kühlzone nach Anspruch 4, **dadurch gekennzeichnet, daß** der obere Bereich (150; 150'') der Seitenwände (114) der Kühlzonenkabine (106) im Einlaufbereich (132) der Kühlzone (100) in der Weise geneigt ist, daß ein oberer Rand dieses Bereichs einer vertikalen Längsmittelebene (142) der Kühlzone (100) zugewandt und ein unterer Rand dieses Bereichs der vertikalen Längsmittelebene (142) der Kühlzone (100) abgewandt ist.

6. Kühlzone nach einem der Ansprüche 1 bis 5, **dadurch gekennzeichnet, daß** der beheizbare Teilbereich der Begrenzungswände der Kühlzonenkabine (106) im Einlaufbereich (132) der Kühlzone (100) durch Beheizen auf eine Temperatur von ungefähr 80°C bis ungefähr 130°C bringbar ist.

7. Kühlzone nach einem der Ansprüche 1 bis 6, **dadurch gekennzeichnet, daß** der beheizbare Teilbereich der Begrenzungswände der Kühlzonenkabine (106) im Einlaufbereich (132) der Kühlzone (100) mittels einer elektrischen Widerstandsheizung beheizbar ist.

8. Kühlzone nach Anspruch 7, **dadurch gekennzeichnet, daß** der beheizbare Teilbereich der Begrenzungswände der Kühlzonenkabine (106) Wandelemente (154, 168) umfaßt, in welche jeweils ein elektrisches Widerstandsheizelement integriert ist.

9. Kühlzone nach einem der Ansprüche 7 oder 8, **dadurch gekennzeichnet, daß** die Wandelemente (154, 168) jeweils zwei Platten aus einem elektrisch isolierenden Material und ein zwischen diesen Platten angeordnetes elektrisches Widerstandsheizelement umfassen.

10. Kühlzone nach Anspruch 9, **dadurch gekennzeichnet, daß** die Platten aus elektrisch isolierendem Material Glasplatten (158, 160) sind.

11. Kühlzone nach einem der Ansprüche 9 oder 10, **dadurch gekennzeichnet, daß** das elektrische Widerstandsheizelement als transparente Widerstandsheizschicht ausgebildet ist.

12. Kühlzone nach einem der Ansprüche 1 bis 11, **dadurch gekennzeichnet, daß** der beheizbare Teilbereich der Begrenzungswände der Kühlzonenkabine (106) mittels eines Heißgases beheizbar ist.

13. Kühlzone nach Anspruch 12, **dadurch gekennzeichnet, daß** die Kühlzone (100) einen im Einlaufbereich (132) der Kühlzone (100) angeordneten Heißgaskanal (250) umfaßt, welcher mit dem beheizbaren Teilbereich der Begrenzungswände der Kühlzonenkabine (106) in wärmeleitendem Kontakt steht.

14. Kühlzone nach einem der Ansprüche 12 oder 13, **dadurch gekennzeichnet, daß** eine seitliche Begrenzung des Heißgaskanals (250) durch den beheizbaren Teilbereich der Begrenzungswände der Kühlzonenkabine (106) gebildet wird.

15. Kühlzone nach einem der Ansprüche 12 bis 14, **dadurch gekennzeichnet, daß** dem Heißgaskanal (250) Reingas aus einer thermischen Abluftreinigungsanlage (234) der Lackieranlage zuführbar ist.

16. Kühlzone nach Anspruch 15, **dadurch gekennzeichnet, daß** das Reingas aus der thermischen Abluftreinigungsanlage (234) vor dem Zuführen zu dem Heißgaskanal (250) durch mindestens einen Wärmetauscher (242, 246) zum Erwärmen von durch den Trockner (236) zirkulierender Luft hindurchleitbar ist.

17. Kühlzone nach einem der Ansprüche 12 bis 16, **dadurch gekennzeichnet, daß** das Heißgas nach dem Zuführen zu dem Heißgaskanal (250) durch einen Wärmetauscher (254) zum Erwärmen von in Schleusen (258, 260) des Trockners (236) einzublasender Frischluft hindurchleitbar ist.

18. Kühlzone nach einem der Ansprüche 1 bis 17, **dadurch gekennzeichnet, daß** die Kühlzonenkabine (106) im oberen Bereich ihrer Begrenzungswände angeordnete Austrittsöffnungen (204, 221) für den Austritt der Kühlluft aus dem Innenraum (120) der Kühlzonenkabine (106) umfaßt.

19. Kühlzone nach Anspruch 18, **dadurch gekennzeichnet, daß** die Austrittsöffnungen (204, 221) jeweils zwischen einer Deckenwand (118; 118'; 118''') und einer Seitenwand (114) der Kühlzonenkabine (106) angeordnet sind.

20. Kühlzone nach einem der Ansprüche 1 bis 17, **dadurch gekennzeichnet, daß** die Kühlzonenkabine (106) im unteren Bereich ihrer Begrenzungswände angeordnete Austrittsöffnungen (224, 232) für den Austritt der Kühlluft aus dem Innenraum (120) der Kühlzonenkabine (106) umfaßt.

21. Kühlzone nach einem der Ansprüche 1 bis 20, **dadurch gekennzeichnet, daß** die Kühlzone (100) einen Einlaufbereich-Kühlluft-Abführkanal (180) zum Abführen aus dem Innenraum (120) der Kühlzonenkabine (106) im Einlaufbereich (132) austretender Kühlluft umfaßt, in welchem mindestens ein Kondensatabscheider (186, 188) angeordnet ist.

22. Kühlzone nach Anspruch 21, **dadurch gekennzeichnet, daß** in dem Einlaufbereich-Kühlluft-Abführkanal (180) mindestens zwei in Strömungsrichtung der Kühlluft hintereinander angeordnete Kondensatabscheider (186, 188) angeordnet sind.

23. Kühlzone nach einem der Ansprüche 21 oder 22, **dadurch gekennzeichnet, daß** die Kühlzone (100) einen in der Durchlaufrichtung der Gegenstände (126) an den Einlaufbereich (132) anschließenden Auslaufbereich (210) aufweist, wobei die Begrenzungswände der Kühlzonenkabine (106) in dem Auslaufbereich (210) mit Düsen (162) zum Einblasen von Kühlluft in den Innenraum (120) der Kühlzonenkabine (106) versehen sind und die Kühlzone neben dem Einlaufbereich-Kühlluft-Abführkanal (180) einen Auslaufbereich-Kühlluft-Abführkanal (220) für aus dem Innenraum (120) der Kühlzonenkabine (106) im Auslaufbereich (210) austretende Kühlluft umfaßt.

24. Kühlzone nach einem der Ansprüche 1 bis 23, **dadurch gekennzeichnet, daß** die Begrenzungswände der Kühlzonenkabine (106) im Einlaufbereich (132) mit Abschirmelementen (276) versehen sind, die an den Begrenzungswänden herabfließendes Kondensat von den Eintrittsöffnungen der Düsen (162) fernhalten.

25. Kühlzone nach einem der Ansprüche 1 bis 24, **dadurch gekennzeichnet, daß** die Kühlzone mindestens einen, aus der Kühlzone entnehmbaren, Kondensatbehälter zur Aufnahme von von den Begrenzungswänden der Kühlzonenkabine (106) im Einlaufbereich (132) herabtropfendem Kondensat umfaßt.

26. Verfahren zum Abkühlen von in einer Lackierkabine lackierten und in einem beheizten Trockner getrockneten Gegenständen in einer in Durchlaufrichtung der Gegenstände dem Trockner nachgeordneten Kühlzone, wobei die Kühlzone eine tunnelartige Kühlzonenkabine mit den Innenraum der Kühlzonenkabine begrenzenden Begrenzungswänden umfaßt, welche sich zwischen einer Eintrittsöffnung und einer Austrittsöffnung der Kühlzonenkabine für die lackierten Gegenstände erstrecken, bei dem Kühlluft mittels in den Begrenzungswänden der Kühlzonenkabine in einem an die Eintrittsöffnung angrenzenden Einlaufbereich vorgesehener Düsen in den Innenraum der Kühlzonenkabine eingeblasen wird, wobei zumindest ein Teilbereich der Begrenzungswände der Kühlzonenkabine in dem Einlaufbereich der Kühlzone beheizt wird,
**dadurch gekennzeichnet,** da**ß** Kühlluft durch mindestens eine in dem beheizten Teilbereich der Begrenzungswände der Kühlzonenkabine in dem Einlaufbereich angeordnete Düse in den Innenraum der Kühlzonenkabine eingeblasen wird.

27. Verfahren nach Anspruch 26, **dadurch gekennzeichnet, daß** die Kühlluft im Einlaufbereich der Kühlzone ausschließlich durch in dem beheizten Teilbereich der Begrenzungswände der Kühlzonenkabine angeordnete Düsen in den Innenraum der Kühlzonenkabine eingeblasen wird.

28. Verfahren nach einem der Ansprüche 26 oder 27, **dadurch gekennzeichnet, daß** eine Deckenwand der Kühlzonenkabine im Einlaufbereich der Kühlzone im wesentlichen vollflächig beheizt wird.

29. Verfahren nach einem der Ansprüche 26 bis 28, **dadurch gekennzeichnet, daß** ein oberer Bereich von Seitenwänden der Kühlzonenkabine im Einlaufbereich der Kühlzone im wesentlichen vollflächig beheizt wird.

30. Verfahren nach einem der Ansprüche 26 bis 29, **dadurch gekennzeichnet, daß** der beheizte Teilbereich der Begrenzungswände der Kühlzonenkabine im Einlaufbereich der Kühlzone auf eine Temperatur von ungefähr 80°C bis ungefähr 130°C gebracht wird.

31. Verfahren nach einem der Ansprüche 26 bis 30, **dadurch gekennzeichnet, daß** der beheizte Teilbereich der Begrenzungswände der Kühlzonenkabine mittels einer elektrischen Widerstandsheizung beheizt wird.

32. Verfahren nach einem der Ansprüche 26 bis 31, **dadurch gekennzeichnet, daß** der beheizte Teilbereich der Begrenzungswände der Kühlzonenkabine mittels eines Heißgases beheizt wird.

33. Verfahren nach Anspruch 32, **dadurch gekennzeichnet, daß** das Heißgas durch einen im Einlaufbereich der Kühlzone angeordneten Heißgaskanal geleitet wird, welcher mit dem beheizten Teilbereich der Begrenzungswände der Kühlzonenkabine in wärmeleitendem Kontakt steht.

34. Verfahren nach einem der Ansprüche 32 oder 33, **dadurch gekennzeichnet, daß** dem Heißgaskanal Reingas aus einer thermischen Abluftreinigungsanlage zugeführt wird.

35. Verfahren nach Anspruch 34, **dadurch gekennzeichnet, daß** das Reingas aus der thermischen Abluftreinigungsanlage vor dem Zuführen zu dem Heißgaskanal durch mindestens einen Wärmetauscher zum Erwärmen von durch den Trockner zirkulierender Luft hindurchgeleitet wird.

36. Verfahren nach einem der Ansprüche 33 bis 35, **dadurch gekennzeichnet, daß** das Heißgas nach dem Hindurchleiten durch den Heißgaskanal durch einen Wärmetauscher zum Erwärmen von in Schleusen des Trockners einzublasender Frischluft hindurchgeleitet wird.

37. Verfahren nach einem der Ansprüche 26 bis 36, **dadurch gekennzeichnet, daß** die Kühlluft aus dem Innenraum der Kühlzonenkabine durch im oberen Bereich der Begrenzungswände der Kühlzonenkabine angeordnete Austrittsöffnungen abgesaugt wird.

38. Verfahren nach einem der Ansprüche 26 bis 37, **dadurch gekennzeichnet, daß** die Kühlluft aus dem Innenraum der Kühlzonenkabine durch im unteren Bereich der Begrenzungswände der Kühlzonenkabine angeordnete Austrittsöffnungen abgesaugt wird.

39. Verfahren nach einem der Ansprüche 26 bis 38, **dadurch gekennzeichnet, daß** aus dem Innenraum der Kühlzonenkabine im Einlaufbereich abgesaugte Kühlluft durch einen Einlaufbereich-Kühlluft-Abführkanal geleitet wird, in welchem mindestens ein Kondensatabscheider angeordnet ist.

40. Verfahren nach Anspruch 39, **dadurch gekennzeichnet, daß** in dem Einlaufbereich-Kühlluft-Abführkanal mindestens zwei in Strömungsrichtung der Kühlluft hintereinander angeordnete Kondensatabscheider angeordnet sind.

41. Verfahren nach einem der Ansprüche 39 oder 40, **dadurch gekennzeichnet, daß** die Kühlluft aus dem Innenraum der Kühlzonenkabine in einem sich in der Durchlaufrichtung der Gegenstände an den Einlaufbereich anschließenden Auslaufbereich, in dem die Begrenzungswände der Kühlzonenkabine mit Düsen zum Einblasen von Kühlluft in den Innenraum der Kühlzonenkabine versehen sind, in einen von dem Einlaufbereich-Kühlluft-Abführkanal getrennten Auslaufbereich-Kühlluft-Abführkanal geleitet wird.

42. Verfahren nach einem der Ansprüche 26 bis 41, **dadurch gekennzeichnet, daß** an den Begrenzungswänden der Kühlzonenkabine im Einlaufbereich herabfließendes Kondensat mittels Abschirmelementen von den Eintrittsöffnungen der Düsen ferngehalten wird.

43. Verfahren nach einem der Ansprüche 26 bis 42, **dadurch gekennzeichnet, daß** von den Begrenzungswänden der Kühlzonenkabine im Einlaufbereich herabtropfendes Kondensat in mindestens einem Kondensatbehälter aufgefangen wird.

## Claims

1. Cooling zone of a coating installation, which comprises at least one coating booth, a heated drier (236) for drying coated articles (126), as well as a cooling zone (100) disposed, in the direction of passage of the articles (126), downstream of the drier (236) for cooling the coated and dried articles (126),
wherein the cooling zone (100) comprises a tunnel-like cooling zone booth (106) with boundary walls (114, 118; 118'; 118''; 128'''), which delimit the interior (120) of the cooling zone booth (106) and extend between an entry opening (128) and an exit opening of the cooling zone booth (106) for the coated articles (126),
and the boundary walls of the cooling zone booth (106) in an inlet region (132) of the cooling zone (100) adjoining the entry opening (128) are provided with nozzles (162) for blowing cooling air into the interior (120) of the cooling zone booth (106), wherein
at least a sub-region of the boundary walls of the cooling zone booth (106) in the inlet region (132) of the cooling zone (100) is heated,
**characterized in that** at least one of the nozzles (162) is disposed in the heated sub-region of the boundary walls of the cooling zone booth (106) in the inlet region (132).

2. Cooling zone according to claim 1, **characterized in that** all of the nozzles disposed in the inlet region (132) of the cooling zone (100) are disposed in the heatable sub-region of the boundary walls of the cooling zone booth (106).

3. Cooling zone according to one of claims 1 or 2,
**characterized in that** a ceiling wall (118; 118''; 118''') of the cooling zone booth (106) in the inlet region (132) of the cooling zone (100) is heatable over its entire surface.

4. Cooling zone according to one of claims 1 to 3,
**characterized in that** an upper region (150; 150'') of side walls (114) of the cooling zone booth (106) in the inlet region (132) of the cooling zone (100) is heatable over its entire surface.

5. Cooling zone according to claim 4, **characterized in that** the upper region (150; 150'') of the side walls (114) of the cooling zone booth (106) in the inlet region (132) of the cooling zone (100) is inclined in such a way that an upper edge of said region faces towards a vertical longitudinal centre plane (142) of the cooling zone (100) and a lower edge of said region faces away from the vertical longitudinal centre plane (142) of the cooling zone (100).

6. Cooling zone according to one of claims 1 to 5,
**characterized in that** the heatable sub-region of the boundary walls of the cooling zone booth (106) in the inlet region (132) of the cooling zone (100) can be brought through heating to a temperature of approximately 80°C to approximately 130°C.

7. Cooling zone according to one of claims 1 to 6,
**characterized in that** the heatable sub-region of the boundary walls of the cooling zone booth (106) in the inlet region (132) of the cooling zone (100) is heatable by means of electric resistance heating.

8. Cooling zone according to claim 7, **characterized in that** the heatable sub-region of the boundary walls of the cooling zone booth (106) comprises wall elements (154, 168), into each of which an electric resistance heating element is integrated.

9. Cooling zone according to one of claims 7 or 8,
**characterized in that** the wall elements (154, 168) comprise in each case two panels of an electrically insulating material and an electric resistance heating element disposed between said panels.

10. Cooling zone according to claim 9, **characterized in that** the panels of electrically insulating material are glass panels (158, 160).

11. Cooling zone according to one of claims 9 or 10,
**characterized in that** the electric resistance heating element takes the form of a transparent resistance heating layer.

12. Cooling zone according to one of claims 1 to 11,
**characterized in that** the heatable sub-region of the boundary walls of the cooling zone booth (106) is heatable by means of a hot gas.

13. Cooling zone according to claim 12, **characterized in that** the cooling zone (100) comprises a hot-gas channel (250), which is disposed in the inlet region (132) of the cooling zone (100) and is in heat-conducting contact with the heatable sub-region of the boundary walls of the cooling zone booth (106).

14. Cooling zone according to claims 12 or 13,
**characterized in that** a lateral boundary of the hot-gas channel (250) is formed by the heatable sub-region of the boundary walls of the cooling zone booth (106).

15. Cooling zone according to one of claims 12 to 14,
**characterized in that** clean gas from a thermal exhaust air cleaning system (234) of the coating installation is suppliable to the hot-gas channel (250).

16. Cooling zone according to claim 15, **characterized in that** the clean gas from the thermal exhaust air cleaning system (234), before being supplied to the hot-gas channel (250), is conveyable through at least one heat exchanger (242, 246) for heating air circulating through the drier (236).

17. Cooling zone according to one of claims 12 to 16,
**characterized in that** the hot gas, after being supplied to the hot-gas channel (250), is conveyable through a heat exchanger (254) for heating fresh air that is to be blown into locks (258, 260) of the drier (236).

18. Cooling zone according to one of claims 1 to 17,
**characterized in that** the cooling zone booth (106) comprises outlet openings (204, 221) disposed in the upper region of its boundary walls to allow cooling air to pass out of the interior (120) of the cooling zone booth (106).

19. Cooling zone according to claim 18, **characterized in that** the outlet openings (204, 221) are disposed in each case between a ceiling wall (118; 118'; 118''') and a side wall (114) of the cooling zone booth (106).

20. Cooling zone according to one of claims 1 to 17,
**characterized in that** the cooling zone booth (106) comprises outlet openings (224, 232) disposed in the lower region of its boundary walls to allow cooling air to pass out of the interior (120) of the cooling zone booth (106).

21. Cooling zone according to one of claims 1 to 20,
**characterized in that** the cooling zone (100), for discharging cooling air that passes out of the interior (120) of the cooling zone booth (106) in the inlet region (132), comprises an inlet-region cooling-air discharge channel (180), in which at least one condensation product separator (186, 188) is disposed.

22. Cooling zone according to claim 21, **characterized in that** disposed in the inlet-region cooling-air discharge channel (180) are at least two condensation product separators (186, 188), which are disposed subsequently in the direction of flow one downstream of the other.

23. Cooling zone according to one of claims 21 or 22,
**characterized in that** the cooling zone (100) comprises an outlet region (210), which in the direction of passage of the articles (126) adjoins the inlet region (132), wherein the boundary walls of the cooling zone booth (106) in the outlet region (210) are provided with nozzles (162) for blowing cooling air into the interior (120) of the cooling zone booth (106), and the cooling zone, in addition to the inlet-region cooling-air discharge channel (180), comprises an outlet-region cooling-air discharge channel (220) for cooling air that passes out of the interior (120) of the cooling zone booth (106) in the outlet region (210).

24. Cooling zone according to one of claims 1 to 23,
**characterized in that** the boundary walls of the cooling zone booth (106) in the inlet region (132) are provided with shielding elements (276), by means of which condensation product running down the boundary walls is kept away from the inlet openings of the nozzles (162).

25. Cooling zone according to one of claims 1 to 24,
**characterized in that** the cooling zone comprises at least one condensation product container, which is removable from the cooling zone, for receiving condensation product that drips down from the boundary walls of the cooling zone booth (106) in the inlet region (132).

26. Method of cooling articles, which have been coated in a coating booth and dried in a heated drier, in a cooling zone disposed, in the direction of passage of the articles, downstream of the drier,
wherein the cooling zone comprises a tunnel-like cooling zone booth with boundary walls, which delimit the interior of the cooling zone booth and extend between an entry opening and an exit opening of the cooling zone booth for the coated articles,
in which cooling air is blown into the interior of the cooling zone booth by means of nozzles, which are provided in the boundary walls of the cooling zone booth in an inlet region adjoining the entry opening,
wherein at least a sub-region of the boundary walls of the cooling zone booth in the inlet region of the cooling zone is heated,
**characterized in that** cooling air is blown into the interior of the cooling zone booth through at least one nozzle disposed in the heated sub-region of the boundary walls of the cooling zone booth in the inlet region.

27. Method according to claim 26, **characterized in that** the cooling air in the inlet region of the cooling zone is blown into the interior of the cooling zone booth exclusively through nozzles disposed in the heated sub-region of the boundary walls of the cooling zone booth.

28. Method according to one of claims 26 or 27,
**characterized in that** a ceiling wall of the cooling zone booth in the inlet region of the cooling zone is heated substantially over its entire surface.

29. Method according to one of claims 26 to 28,
**characterized in that** an upper region of side walls of the cooling zone booth in the inlet region of the cooling zone is heated substantially over its entire surface.

30. Method according to one of claims 26 to 29,
**characterized in that** the heated sub-region of the boundary walls of the cooling zone booth in the inlet region of the cooling zone is brought to a temperature of approximately 80°C to approximately 130°C.

31. Method according to one of claims 26 to 30,
**characterized in that** the heated sub-region of the boundary walls of the cooling zone booth is heated by means of electric resistance heating.

32. Method according to one of claims 26 to 31,
**characterized in that** the heated sub-region of the boundary walls of the cooling zone booth is heated by means of a hot gas.

33. Method according to claim 32, **characterized in that** the hot gas is conveyed through a hot-gas channel, which is disposed in the inlet region of the cooling zone and is in heat-conducting contact with the heated sub-region of the boundary walls of the cooling zone booth.

34. Method according to one of claims 32 or 33,
**characterized in that** clean gas from a thermal exhaust air cleaning system is supplied to the hot-gas channel.

35. Method according to claim 34, **characterized in that** the clean gas from the thermal exhaust air cleaning system, before being supplied to the hot-gas channel, is conveyed through at least one heat exchanger for heating air circulating through the drier.

36. Method according to one of claims 33 to 35,
**characterized in that** the hot gas, after being conveyed through the hot-gas channel, is conveyed through a heat exchanger for heating fresh air that is to be blown into locks of the drier.

37. Method according to one of claims 26 to 36,
**characterized in that** the cooling air is sucked from the interior of the cooling zone booth through outlet openings disposed in the upper region of the boundary walls of the cooling zone booth.

38. Method according to one of claims 26 to 37,
**characterized in that** the cooling air is extracted from the interior of the cooling zone booth through outlet openings disposed in the lower region of the boundary walls of the cooling zone booth.

39. Method according to one of claims 26 to 38,
**characterized in that** cooling air, which has been extracted from the interior of the cooling zone booth in the inlet region, is conveyed through an inlet-region cooling-air discharge channel, in which at least one condensation product separator is disposed.

40. Method according to claim 39, **characterized in that** disposed in the inlet-region cooling-air discharge channel are at least two condensation product separators, which are disposed subsequently in the direction of flow of the cooling air.

41. Method according to one of claims 39 or 40,
**characterized in that** the cooling air is conveyed from the interior of the cooling zone booth in an outlet region, which in the direction of passage of the articles adjoins the inlet region and in which the boundary walls of the cooling zone booth are provided with nozzles for blowing cooling air into the interior of the cooling zone booth, into an outlet-region cooling-air discharge channel, which is separate from the inlet-region cooling-air discharge channel.

42. Method according to one of claims 26 to 41,
**characterized in that** condensation product running down the boundary walls of the cooling zone booth in the inlet region is kept away from the inlet openings of the nozzles by means of shielding elements.

43. Method according to one of claims 26 to 42,
**characterized in that** condensation product dripping down from the boundary walls of the cooling zone booth in the inlet region is collected in at least one condensation product container.

## Revendications

1. Zone de refroidissement d'une installation de vernissage ou peinture présentant au moins une cabine de vernissage ou de peinture, un sécheur (236) chauffé pour sécher des objets (126) peints ou vernis, ainsi qu'une zone de refroidissement (100), installée en aval du sécheur (236) en observant dans la direction de passage des objets (126), afin de refroidir les objets (126) vernis et séchés,
la zone de refroidissement (100) comprenant une cabine de zone de refroidissement (106) du genre d'une tunnel, avec des parois de limitation (114, 118; 118'; 118"; 118"') délimitant l'espace intérieur (120) de la cabine de zone de refroidissement (106), les parois de limitation s'étendant entre une ouverture d'entrée (128) et une ouverture de sortie de la cabine de vernis,
et les parois de limitation de la cabine de zone de refroidissement (106) étant munies dans une zone d'entrée (132), limitrophe à l'ouverture d'entrée (128), de la zone de refroidissement (100), de buses (162) pour insuffler de l'air de refroidissement dans l'espace intérieur (120) de la cabine de zone de refroidissement (106), où
au moins une zone partielle des parois de délimitation de la cabine de zone de refroidissement (106) est chauffée dans la zone d'entrée de la zone de refroidissement (100),
**caractérisée en ce que**
au moins l'une des buses (162) est disposée dans la zone partielle, chauffée, des parois de limitation de la cabine de zone de refroidissement (106), dans la zone d'entrée (132).

2. Zone de refroidissement selon la revendication 1, **caractérisée en ce que**, l'ensemble des buses disposées dans la zone d'entrée (132) de la zone de refroidissement (100) sont disposées dans la zone partielle, susceptible d'être chauffée, des parois de limitation de la cabine de zone de refroidissement (106).

3. Zone de refroidissement selon l'une des revendications 1 ou 2, **caractérisée en ce qu'**une paroi de plafond (118; 118"; 118"'), située dans la zone d'entrée (132) de la zone de refroidissement (100), est susceptible d'être chauffée sur toute sa surface.

4. Zone de refroidissement selon l'une des revendications 1 à 3, **caractérisée en ce qu'**une zone supérieure (150; 150") des parois latérales (114) de la cabine de zone de refroidissement (106), dans la zone d'entrée (132) de la zone de refroidissement (100), est susceptible d'être chauffée sur toute sa surface.

5. Zone de refroidissement selon la revendication 4, **caractérisée en ce que** la zone supérieure (150; 150") des parois latérales (114) de la cabine de zone de refroidissement (106), dans la zone d'entrée (132) de la zone de refroidissement (100), est inclinée de manière qu'il y ai un bord supérieur de cette zone soit tourné vers un plan médian longitudinal (142) vertical de la zone de refroidissement (100), et qu'un bord inférieur de cette zone soit tourné à l'opposé du plan médian longitudinal (142) vertical de la zone de refroidissement (100);

6. Zone de refroidissement selon l'une des revendications 1 à 5, **caractérisée en ce que** la zone partielle, susceptible d'être chauffée, des parois de limitation de la cabine de zone de refroidissement (106), dans la zone d'entrée (132) de la zone de refroidissement (100), est susceptible d'être amenée par chauffage à une température d'environ 80°C, jusqu'à environ 130°C.

7. Zone de refroidissement selon l'une des revendications 1 à 6, **caractérisée en ce que** la zone partielle, susceptible d'être chauffée, des parois de limitation de la cabine de zone de refroidissement (106), dans la zone d'entrée (132) de la zone de refroidissement (100), est susceptible d'être chauffée à l'aide d'un chauffage par résistance électrique.

8. Zone de refroidissement selon la revendication 7, **caractérisée en ce que** la zone partielle, susceptible d'être chauffée, des parois de limitation de la cabine de zone de refroidissement (106), comprend des éléments de paroi (154, 168), dans chacun desquels est intégré un élément de chauffage par résistance électrique.

9. Zone de refroidissement selon l'une des revendications 7 ou 8, **caractérisée en ce que** les éléments de paroi (154, 168) comprennent chacun deux plaques, formées d'un matériau isolant de l'électricité, et un élément de chauffage par résistance électrique, disposé entre ces plaques.

10. Zone de refroidissement selon la revendication 9, **caractérisée en ce que** les plaques sont des plaques en verre (158, 160), en un matériau isolant de l'électricité.

11. Zone de refroidissement selon l'une des revendications 9 ou 10, **caractérisée en ce que** l'élément de chauffage par résistance électrique est réalisé sous la forme de couche de chauffage par résistance transparente.

12. Zone de refroidissement selon l'une des revendications 1 à 11, **caractérisée en ce que** la zone partielle, susceptible d'être chauffée, des parois de limitation de la cabine de zone de refroidissement (106) est susceptible d'être chauffée à l'aide d'un gaz chaud.

13. Zone de refroidissement selon la revendication 12, **caractérisée en ce que** la zone de refroidissement (100) comprend un canal à gaz chaud (250) disposé dans la zone d'entrée (132) de la zone de refroidissement (100), canal à gaz chaud mis en contact conducteur de l'électricité avec la zone partielle, susceptible d'être chauffée, des parois de limitation de la cabine de zone de refroidissement (106).

14. Zone de refroidissement selon l'une des revendications 12 ou 13, **caractérisée en ce qu'**une limitation latérale du canal à gaz chaud (250) est formée par la zone partielle, susceptible d'être chauffée, des parois de limitation de la cabine de zone de refroidissement (106).

15. Zone de refroidissement selon l'une des revendications 12 à 14, **caractérisée en ce que** l'on peut amener au canal à gaz chaud (250) un gaz pur, issu d'une installation d'épuration thermique d'air d'évacuation (234) de l'installation de vernissage ou peinture.

16. Zone de refroidissement selon la revendication 15, **caractérisée en ce que** le gaz pur, issu de l'installation d'épuration thermique de l'air d'évacuation (234), avant l'amenée au canal à gaz chaud (250), est susceptible d'être passé par au moins un échangeur de chaleur (242, 246), afin de chauffer l'air circulant à travers le sécheur (236).

17. Zone de refroidissement selon l'une des revendications 12 à 16, **caractérisée en ce que** le gaz chaud, après l'amenée au canal à gaz chaud (250), est susceptible d'être passé par un échangeur de chaleur (254), afin de chauffer l'air neuf à insuffler dans des sas (258, 260) du sécheur (236).

18. Zone de refroidissement selon l'une des revendications 1 à 17, **caractérisée en ce que** la cabine de zone de refroidissement (106) comprend des ouvertures de sortie (204, 221) disposées dans la zone supérieure de ses parois de limitation, pour la sortie de l'air de refroidissement hors de l'espace intérieur (120) de la cabine de zone de refroidissement (106).

19. Zone de refroidissement selon la revendication 18, **caractérisée en ce que** les ouvertures de sortie (204, 221) sont chacune disposées entre une paroi de plafond (118; 118'; 118"') et une paroi latérale (114) de la cabine de zone de refroidissement (106).

20. Zone de refroidissement selon l'une des revendications 1 à 17, **caractérisée en ce que** la cabine de zone de refroidissement (106) comprend des ouvertures de sortie (224, 232), disposées dans la zone inférieure de ses parois de limitation, pour la sortie de l'air de refroidissement, hors de l'espace intérieur (120) de la cabine de zone de refroidissement (106).

21. Zone de refroidissement selon l'une des revendications 1 à 20, **caractérisée en ce que** la zone de refroidissement (100) comprend un canal d'évacuation d'air de refroidissement de zone d'entrée (180), pour évacuer de l'air de refroidissement sortant de l'espace intérieur (120) de la cabine de zone de refroidissement (106) dans la zone d'entrée (132), dans lequel est disposé au moins un séparateur de condensat (186, 188).

22. Zone de refroidissement selon la revendication 21, **caractérisée en ce qu'**au moins deux séparateurs de condensat (186, 188), disposés l'un derrière l'autre dans la direction d'écoulement de l'air de refroidissement, sont disposés dans le canal d'évacuation d'air de refroidissement de zone d'entrée (180).

23. Zone de refroidissement selon l'une des revendications 21 ou 22, **caractérisée en ce que** la zone de refroidissement (100) présente une zone de sortie (210) se raccordant à la zone d'entrée (132) dans la direction de passage des objets (126), les parois de limitation de la cabine de zone de refroidissement (106) étant munies, dans la zone de sortie (210), de buses (162), afin d'insuffler de l'air de refroidissement dans l'espace intérieur (120) de la cabine de zone de refroidissement (106), et la zone de refroidissement comprenant, outre le canal d'évacuation d'air de refroidissement de zone d'entrée (180), un canal d'évacuation d'air de refroidissement de sortie (220) pour l'air de refroidissement sortant de l'espace intérieur (120) de la cabine de zone de refroidissement (106), dans la zone de sortie (210).

24. Zone de refroidissement selon l'une des revendications 1 à 23, **caractérisée en ce que** les parois de limitation de la cabine de zone de refroidissement (106) dans la zone d'entrée (132) sont munies d'éléments d'écrantage (276), maintenant le condensat, s'échappant des parois de limitation, à distance des ouvertures d'entrée des buses (162).

25. Zone de refroidissement selon l'une des revendications 1 à 24, **caractérisée en ce que** la zone de refroidissement comprend au moins un récipient à condensat, susceptible d'être enlevé de la zone de refroidissement, afin de recevoir du condensat s'égouttant des parois de limitation de la cabine de zone de refroidissement (106) dans la zone d'entrée (132).

26. Procédé de refroidissement d'objets vernis ou peints dans une cabine de peinture et séchés dans un sécheur chauffé, dans une zone de refroidissement disposée en aval du sécheur, en observant dans la direction de passage des objets, la zone de refroidissement comprenant une cabine de zone de refroidissement du genre d'un tunnel ayant des parois de limitation délimitant l'espace intérieur de la cabine de zone de refroidissement, parois de limitation s'étendant entre une ouverture d'entrée et une ouverture de sortie de la cabine de zone de refroidissement pour les objets ayant été peints ou vernis, procédé dans lequel l'air de refroidissement est insufflé dans l'espace intérieur de la cabine de zone de refroidissement au moyen de buses prévues dans les parois de limitation de la cabine de zone de refroidissement, dans une zone d'entrée limitrophe à l'ouverture d'entrée, au moins une zone partielle des parois de limitation de la cabine de zone de refroidissement, dans la zone d'entrée de la zone de refroidissement, étant chauffée, **caractérisé en ce que** de l'air de refroidissement est insufflé dans l'espace intérieur de la cabine de zone de refroidissement par au moins une buse, disposée dans la zone d'entrée, dans la zone partielle chauffée des parois de limitation de la cabine de zone de refroidissement.

27. Procédé selon la revendication 26, **caractérisé en ce que** l'air de refroidissement est insufflé dans l'espace intérieur de la cabine de zone de refroidissement, dans la zone d'entrée de la zone de refroidissement, exclusivement par des buses disposées dans la zone partielle chauffée des parois de limitation de la cabine de zone de refroidissement.

28. Procédé selon l'une des revendications 26 ou 27, **caractérisé en ce qu'**une paroi de plafond de la cabine de zone de refroidissement, dans la zone d'entrée de la zone de refroidissement, est chauffée pratiquement sur toute sa surface.

29. Procédé selon l'une des revendications 26 à 28, **caractérisé en ce qu'**une zone supérieure des parois latérales de la cabine de zone de refroidissement, dans la zone d'entrée de la zone de refroidissement, est chauffée sur pratiquement la totalité de sa surface.

30. Procédé selon l'une des revendications 26 à 29, **caractérisé en ce que** la zone partielle chauffée des parois de limitation de la cabine de zone de refroidissement, dans la zone d'entrée de la zone de refroidissement, est portée à une température d'environ 80°C jusqu'à environ 130°C.

31. Procédé selon l'une des revendications 26 à 30, **caractérisé en ce que** la zone partielle chauffée des parois de limitation de la cabine de zone de refroidissement est chauffée au moyen d'une résistance de chauffage électrique.

32. Procédé selon l'une des revendications 26 à 31, **caractérisé en ce que** la zone partielle chauffée des parois de limitation de la cabine de zone de refroidissement est chauffée au moyen d'un gaz chaud.

33. Procédé selon la revendication 32, **caractérisé en ce que** le gaz chaud est guidé par un canal à gaz chaud, disposé dans la zone d'entrée de la zone de refroidissement, canal à gaz chaud mis en contact conducteur de la chaleur avec la zone partielle, chauffée, des parois de limitation de la cabine de zone de refroidissement.

34. Procédé selon l'une des revendications 32 ou 33, **caractérisé en ce que** du gaz pur, issu d'une installation d'épuration thermique d'air d'évacuation, est amené au canal à gaz chaud.

35. Procédé selon la revendication 34, **caractérisé en ce que** le gaz pur, issu de l'installation d'épuration thermique d'air d'évacuation, avant l'amenée au canal à gaz chaud, est passé par au moins un échangeur de chaleur, afin de chauffer l'air circulant à travers le sécheur.

36. Procédé selon l'une des revendications 33 à 35, **caractérisé en ce que** gaz chaud, après être passé par le canal à gaz chaud, est passé par un échangeur de chaleur, afin de chauffer l'air neuf à insuffler dans les sas du sécheur.

37. Procédé selon l'une des revendications 26 à 36, **caractérisé en ce que** l'air de refroidissement est aspiré de l'espace intérieur de la cabine de zone de refroidissement, par des ouvertures de sortie disposées dans la zone supérieure des parois de limitation de la cabine de zone de refroidissement.

38. Procédé selon l'une des revendications 26 à 37, **caractérisé en ce que** l'air de refroidissement est aspiré de l'espace intérieur de la cabine de zone de refroidissement, par des ouvertures de sortie, disposées dans la zone inférieure des parois de limitation de la cabine de zone de refroidissement.

39. Procédé selon l'une des revendications 26 à 38, **caractérisé en ce que** l'air de refroidissement, aspiré dans la zone d'entrée depuis l'espace intérieur de la cabine de zone de refroidissement, est passé par un canal d'évacuation d'air de refroidissement de zone d'entrée, dans lequel est disposé au moins un séparateur à condensat (40).

40. Procédé selon la revendication 39, **caractérisé en ce qu'**au moins deux séparateurs à condensat, disposés l'un derrière l'autre dans la direction d'écoulement de l'air de refroidissement, sont disposés dans le canal d'évacuation d'air de refroidissement de zone d'entrée.

41. Procédé selon l'une des revendications 39 à 40, **caractérisé en ce que** l'air de refroidissement, issu de l'espace intérieur de la cabine de zone de refroidissement, est passé dans une zone de sortie, se raccordant à la zone d'entrée, en observant dans la direction de passage des objets, zone de sortie dans laquelle les parois de limitation de la cabine de zone de refroidissement sont munies de buses, pour insuffler de l'air de refroidissement dans l'espace intérieur de la cabine de zone de refroidissement, l'air de refroidissement étant passé dans un canal d'évacuation d'air de refroidissement de zone de sortie, séparé du canal d'évacuation d'air de refroidissement de zone d'entrée.

42. Procédé selon l'une des revendications 26 à 41, **caractérisé en ce que** du condensat, s'égouttant dans la zone d'entrée, sur les parois de limitation de la cabine de zone de refroidissement, est maintenu à distance des ouvertures d'entrée des buses.

43. Procédé selon l'une des revendications 26 à 42, **caractérisé en ce que** du condensat, s'égouttant dans la zone d'entrée, depuis les parois de limitation de la cabine de zone de refroidissement, est capté en au moins un récipient à condensat.
